# EUROPÄISCHE PATENTSCHRIFT

(11) **EP 0 193 081 B1**
(45) Veröffentlichungstag und Bekanntmachung des Hinweises auf die Patenterteilung: **29.07.1992**
(21) Anmeldenummer: 86102073.3
(22) Anmeldetag: 18.02.1986
(51) Int. Cl.: E05B 3/06

(54) **Türdrückeranordnung**
Door handle
Poignée de porte

(30) Priorität: 01.03.1985 DE 3507358; 10.02.1986 DE 3604115
(43) Veröffentlichungstag der Anmeldung: 03.09.1986
(73) Patentinhaber: Wilke, Ingeborg, geb. Rosenhagen, D-34454 Arolsen (DE); Wilke, Oliver, D-34454 Arolsen (DE); Wilke, Nicole, D-34454 Arolsen (DE)
(72) Erfinder: Wilke, Rudolf, Dipl.-Wirtsch.-Ing., (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- CH-A- 257 341
- DE-A- 2 518 423
- FR-A- 331 169
- FR-A- 2 317 451
- GB-A- 320 093
- GB-A- 832 864
- GB-A- 967 210
- US-A- 2 341 908

## Beschreibung

Für die axiale Befestigung von Türdrückern gibt es verschiedene Möglichkeiten. Eine verbreitete Lösung ist, Innen- und Außendrücker über ihren Vierkantstift axial miteinander zu verbinden. Hierzu sind viele verschiedene Türdrücker-Vierkantstiftverbindungen entwickelt worden. Eine zweite, ebenfalls verbreitete Lösung besteht darin, die Drücker radial drehbar, aber axial unverschieblich mit ihren Schildern oder Rosetten zu verbinden, die ihrerseits auf der Tür festgeschraubt werden. Verbreitet sind solche Ausführungen, bei denen die Drücker durch Sprengringe (DE-Gbm 76 13 330) oder durch Vernietung bereits im Werk mit ihren Schildern oder Rosetten verbunden werden. Dies hat mehrere Nachteile: Die bereits miteinander verbundenen Teile lassen sich schlechter verpacken und versenden als separate Drücker und Drückerlagerungen. Außerdem hat der Händler eine größere Lagerhaltung, da er die gleichen Drücker nicht oder nicht einfach mit verschiedenen Rosetten oder Schildern kombinieren kann.

Zur Vermeidung dieser Mängel sind bereits Verbindungen entwickelt worden, die erst kurz vor der Montage des Beschlages gefügt werden. Z.B. kann der Drücker nach Art eines Bayonettverschlußes mit den zugeordneten Schildern oder Rosetten verrastet sein.

Auch diese Verbindungen müssen gefügt werden, bevor die Schilder oder Rosetten auf der Tür festgeschraubt werden. Diese Reihenfolge ist jedoch hinderlich, wenn die Schilder und Rosetten unsichtbar verschraubt werden sollen. Denn Rosetten und Schilder zur unsichtbaren Verschraubung werden üblicherweise zweiteilig aus Unterteil und Deckkappe ausgebildet. Bei der Montage wird erst das Unterteil aufgeschraubt und anschließend die Deckkappe aufgedrückt. Ist der Drücker beim Aufschrauben des Unterteils aber bereits fest mit diesem verbunden, so muß die Kappe mit ihrer Drückerbohrung auf das Drückerende gefädelt und über den ganzen Drücker hinweg geschoben werden. Dies ist nur bei Drückern bestimmter Formgebung möglich.

Davon abgesehen ist der bereits mit dem Unterteil verbundene Drücker beim Anziehen der Befestigungsschrauben hinderlich. Außerdem ist es im zeitlichen Bauablauf häufig erwünscht, die Schilder oder Rosetten bzw. deren Unterteile bereits zu einem früheren Zeitpunkt zu montieren, die Drücker aber erst später einzusetzen, damit sie bei den weiteren Bauarbeiten nicht beschädigt werden.

Zur Vermeidung der genannten Mängel sind auch schon Beschläge entwickelt worden, bei denen die Drücker in ihre Schilder oder Rosetten eingerastet werden können, wenn Schilder oder Rosetten bereits an der Tür festgeschraubt sind (DE-OS 26 41 096). Zwar kann hierbei der Drücker bei bereits montierten Schildern oder Rosetten in diese eingesetzt werden, doch läßt er sich anschließend nur dadurch wieder lösen, daß das Schild zuvor demontiert wird oder z.B. eine Klammer mittels eines zangenartigen Werkzeuges herausgezogen wird. Letzteres ist aber wiederum nur bei abgenommener Deckkappe möglich, so daß diese Lösung sich ebenfalls nur für solche Türdrückerformen eignet, bei denen die Deckkappe über den Drücker abnehmbar und wieder aufsetzbar ist. Die Klammer stellt darüber hinaus ein loses Teil dar, das leicht verloren gehen kann. Vor erneuter Montage muß die Klammer wieder eingesetzt werden, was einen zusätzlichen Arbeitsgang darstellt, der ebenfalls eine Zange oder ein geschicktes Manipulieren mit der Hand erfordert.

Es ist auch schon eine Türdrückeranordnung bekannt (DE-PS 10 29 702), bei der innerhalb des Türdrückerhalses und gegebenenfalls des Vierkantstiftes ein radial federnder Bolzen eine drehbare, aber axial feste Verbindung mit der Rosette durch radiales Eingreifen in eine in der Rosette vorgesehene Innen-Ringnut herstellt. Nachteilig ist hier, daß der federnde Bolzen nur entlang eines kleinen Bruchteils des Drückerumfangs eine Verbindung mit der Rosette eingeht. Der Drücker kann daher leicht kippen, sofern er nicht durch ein Radiallager entsprechender Länge hieran gehindert wird. Weiter steht der federnde Bolzen nur linienförmig mit den Nutinnenflächen der Rosette in Berührung. Dadurch ergibt sich hohe Verschleißanfälligkeit. Schließlich ist die ganze Anordnung nur bei Rosetten oder Schildern mit sehr langer Vorderführung möglich, wie sie bei modernen Beschlägen aus formalen Gründen unerwünscht ist. Denn nur der weit nach außen verlängerte Führungsbund der Rosetten gibt die Möglichkeit, den federnden Bolzen weit genug außen anzuordnen, so daß er den Vierkantstift des Drückers gar nicht mehr tangiert oder ihn weit außen an einer Stelle durchdringt und schwächt, wo der Stift keiner größeren Beanspruchung mehr ausgesetzt ist. Es ist auch schon eine für eine Autotür bestimmte Türdrückeranordnung bekannt (US-A-2 341 908, die die Oberbegriffe der Ansprüche 1 bis 3 bildet), bei der eine gabelförmige Haltefeder in eine Umfangsnut des Drückerhalses eingreift, um diesen innerhalb der Türdrückerbohrung axial zu halten. Abgesehen davon, daß diese Gabelfeder im entriegelten Zustand keinen Bestandteil des Lagers bildet und somit leicht verlierbar ist, umgreift sie den Türdrückerhals lediglich in tangentialer Richtung, weil sie sonst nicht aufgeschoben werden könnte. Hierdurch ist insbesondere bei nicht sehr tiefen Umfangsnuten nur ein beschränkter Halt des Türdrückerhalses in axialer Richtung gegeben. Eine Demontage des Riegels ist ohne Zerlegung der Tür nicht möglich.

Bei einer weiteren vorbekannten Türdrückeranordnung (FR-A-2 317 451) ist im Lagerteil eine haarnadelförmige Feder untergebracht, deren einer Schenkel in eine Umfangsnut des Türdrückerhalses federnd eingreift. Durch Ergreifen eines Endes dieses Schenkels mit einem Werkzeug kann der betreffende Schenkel aus der Umfangsnut herausgehoben und der Türdrücker demontiert werden. Mangels Abdeckung des Lagerteils durch eine Deckkappe ist die Riegelfeder von außen zugänglich, so daß der Türdrücker auch von Unbefugten entfernt werden kann. Außerdem ist der Halt des Türdrückers durch den lediglich einseitigen Halt mittels des einen Schenkels der Riegelfeder unzureichend.

Das Ziel der Erfindung besteht darin, eine Türdrückeranordnung der eingangs genannten Gattung zu schaffen, bei der ohne Gefahr eines Verlierens der Kraftangriffs- und -übertragungsglieder und bei axial flacher Ausbildung des Lagerteils sowohl ein problemloses Anbringen des Türdrückers nach Befestigen des Lagerteils am Türblatt und Aufbringen der Deckkappe als auch ein sicherer Halt des Türdrückers gegen axiales Abziehen im normalen Gebrauch als auch ein problemloses Lösen des Türdrückers ohne vorheriges Abschrauben des Lagerteils und ohne vollständiges Entfernen der Deckkappe gewährleistet ist, ohne daß der Lösemechanismus für eine nicht eingeweihte Person ohne weiteres erkennbar ist.

Zur Lösung dieser Aufgabe sind die Merkmale der kennzeichnenden Teile der Patentansprüche 1 bis 3 vorgesehen.

Aufgrund dieser Ausbildung ist zum einen ein einfaches Einsetzen des Türdrückers in das montierte Lagerteil gewährleistet, da die Riegel insbesondere aufgrund einer am vorderen Ende des Drückerhalses vorgesehenen Fase beim Einschieben des Drückers selbstätig auseinandergedrückt werden und schließlich in die Umfangsnut einschnappen. Wegen des gekrümmten Innenrandes der Riegel bzw. des Eingriffs von mehreren über den Umfang des Drückerhalses verteilten stabförmigen Teilen wird gleichwohl einer sicherer Halt des eingesetzten Türdrückers gegen axiales Abziehen gewährleistet. Schließlich kann jedoch durch die patentgemäßen Maßnahmen von Personen, die den Mechanismus kennen, der Türdrücker problemlos auch wieder aus dem Lagerteil entfernt werden, was z. B. für Reparatur- oder Austauschzwecke vorteilhaft ist.

Dadurch, daß die Kraftangriffs- und -übertragungsglieder am Laerteil unverlierbar angeordnet sind, ist die Verpackung und der Versand der erfindungsgemäßen Türdrückeranordnung wesentlich erleichtert. An der Montagestelle besteht keine Gefahr, daß diese für die Funktion der Türdrückeranordnung wichtigen Teile verloren gehen. Durch die Merkmale der Ansprüche 36 bis 38 wird gewährleistet, daß der gesamte Riegelmechanismus so flach ausgebildet ist, daß er ohne weiteres in einem axial mit normaler Dicke ausgebildetem Lagerteil untergebracht werden kann. Besonder wichtig ist dabei die Anordnung der Riegel einerseits und des Kraftangriffsgliedes sowie ggfs. auch der Kraftübertragungsglieder in nur zwei Ebenen, die relativ dünn sein können, so daß noch genügend Raum für das die Stabilität des Lagerteils gewährleistende volle Material, insbesondere die Türdrückerlagerflächen und auch für sonstige vorteilhafte Einbauten in das Lagerteil verbleibt. Die beiden Ebenen liegen vorzugsweise nahe beieinander im vorderen oder hinteren Bereich des Lagerteils, so daß noch ein relativ tiefer Lagerbereich für die Unterbringung anderer Elemente, z. B. Spielausgleichsvorrichtungen usw. verbleibt.

Von ganz besonderer Bedeutung ist, daß das Kraftangriffsglied praktisch bei aufgesetzter oder nur einseitig geringfügig um 2 bis 3 mm angehobener Deckkappe betätigt werden kann, so daß bei der Demontage durch entsprechende Beaufschlagung des Kraftangriffsgliedes zunächst der Türdrücker vom Lagerteil gelöst und abgezogen werden kann, worauf dann die Deckkappe vollständig entfernt und das Lagerteil ggfs. abgeschraubt werden kann. Hier ist die Anordnung der Handhabe oder des Kraftangriffsgliedes nahe der Rückfläche besonders wichtig.

Umgekehrt kann bei der Montage zunächst das Lagerteil am Türblatt angeschraubt werden, worauf dann die Deckkappe aufgeschnappt wird und erst dann der Türdrücker in die Türdrückerbohrung eingesteckt und durch Einführen der Riegel in die Umfangsnut axial festgelegt wird. Das Einschieben der Riegel in die Umfangsnut erfolgt dadurch, daß die Riegel radial federnd auf die Umfangsnut zu vorgespannt sind und der Türdrücker an seiner freien Stirnseite mit einer Fase versehen ist, welche in der Lage ist, die Riegel federnd radial wegzudrücken, damit sie schließlich radial in die Umfangsnut einschnappen können, wenn der Türdrücker weit genug in die Türdrückerbohrung eingesteckt ist. Letztere Ausführungsform ist bevorzugt, da auf diese Weise beim Einsetzen des Türdrückers in das Lagerteil eine Betätigung des Kraftangriffsgliedes entbehrlich ist. Dieses wird vielmehr schon vor dem Aufbringen der Deckkappe in die Verriegelungsstellung bewegt.

Besonders bevorzugt ist es, wenn die Deckkappe mittels Rastflächen auf das Lagerteil lösbar aufgeschnappt ist. Die Deckkappe kann auf diese Weise gegebenenfalls nur mit Ausnahme der vorgenannten kleinen Öffnung und des Türdrückerdurchgangsloches praktisch ohne sonstige weiteren

Öffnungen ausgebildet werden, was eine völlig Abdeckung des Lagerteils und der Kraftangriffs- und Übertragungsglieder sowie der Riegel nach außen ermöglicht. So ist weder der Betätigungsmechanismus von außen sichtbar, noch kann er durch Freiliegen nach außen verschmutzt oder beschädigt werden.

Bei Ausbildung der Rastflächen im Sinne der vorliegenden Erfindung ist zu beachten, daß die Rastflächen derart geneigt und lang ausgebildet sind, daß bei einseitig zur Bildung eines zur Durchführung eines Stiftes, Schraubenziehers und/oder Fingernagels ausreichenden Spaltes abgehobener Deckkappe die Deckkappe noch nicht vom Lagerteil abspringt und bevorzugt selbständig in der teilweise abgehobenen Position verbleibt, bis sie nach dem Montieren oder Demontieren des Türdrückers ganz aufgeschnappt bzw. ganz abgehoben wird.

Mit anderen Worten sollten die Rastflächen also nicht so ausgebildet sein, daß schon bei einem geringfügigen Anheben der Deckkappe auf einer Seite die gesamte Deckkappe vom Lagerteil völlig abspringt. Die Ausbildung der Rastflächen sollte also so sein, daß der Totpunkt,deutlich jenseits die Deckkappe abspringt, erst erreicht wird, wenn die Deckkappe einseitig so weit angehoben worden ist, daß das Kraftangriffsglied durch den gebildeten Spalt erreichbar ist.

Besonders bevorzugt wird die Erfindung bei Türdrückern angewandt, bei denen der Drückerhals an seinem freien Ende einen Drehzapfen mit verringertem Durchmesser aufweist, der über eine Ringstufe vom nach außen vorstehenden Teil des Drückerhalses getrennt ist. In diesem Fall liegt nämlich die Deckkappe axial an der Ringstufe an und kann ohnehin beim einseitigen Anheben der Deckkappe nicht vom Lagerteil wegschnappen.

Gerade bei derartigen Türdrückern ist die Erfindung besonders bevorzugt anwendbar, weil hier die Deckkappe vor einer Montage oder Demontage des Türdrückers überhaupt nicht vom Lagerteil abgehoben sein kann, es sei denn, daß das Türdrückerdurchgangsloch einen größeren Durchmesser als der vorstehende Teil des Türdrückerhalses aufweist. Erfindungsgemäß wird dagegen erstmals eine Ausführung ermöglicht, bei der der Türdrückerhals mit seinem vorstehenden Teil radial über das Türdrückerdurchgangsloch der Deckkappe radial vorstehen kann, ohne daß die innerhalb der Deckkappe liegende Betätigung der Kraftangriffs- und -übertragungsglieder beeinträchtigt wird.

Eine besonders bevorzugte Ausführungsform kennzeichnet sich dadurch, daß die Rastflächen derart geneigt und lang ausgebildet sind, daß das Kraftangriffsglied bei etwa über 180° abgehobener und außer Eingriff gebrachter Deckkappe von der Stelle, wo der entstandene Spalt am weitesten ist, durch den Spalt hindurch beaufschlagbar ist.

Eine Weiterbildung der Erfindung ist weiter, daß das Kraftangriffsglied durch eine Stoßkraft mit radial nach innen und/oder in Umfangsrichtung gerichteter Komponente betätigbar ist. Weiter ist zweckmäßig vorgesehen, daß das Kraftangriffsglied durch ein Drehmoment um eine zwischen der radialen und der Umfangsrichtung liegende Achse betätigbar ist.

Die Riegel sind nur durch eine radial nach außen gerichtete Bewegung aus der Umfangsnut des Türdrückers zu lösen. Diese radial nach außen gerichtete Bewegung der Riegel wird durch eine Stoßkraft oder eine Drehbewegung im vorgenannten Sinne ausgelöst.

Durch die Ausbildung nach Anspruch 8 genügt schon eine geringfügige einseitige Anhebebewegung der Deckkappe von beispielsweise 2 bis 3 mm, um an das Kraftangriffsglied heranzukommen.

Während das Kraftangriffsglied zweckmäßigerweise etwa bis zum Rande des Lagerteils unmittelbar hinter dem Rand der Deckkappe reicht, kann aber auch vorgesehen sein, daß das Kraftangriffsglied durch einen seitlichen, vorzugsweise im wesentlichen radialen und geraden Kanal von außen beaufschlagbar ist.

Bevorzugt ist es aber, wenn das Kraftangriffsglied als ein bis annähernd zum Rand der Deckkappe reichender Hebel ausgebildet ist.

Der Hebel ist zweckmäßig in Umfangsrichtung bewegbar.

Durch das Ausführungsbeispiel nach Anspruch 12 wird eine besonders stabile Lagerung der radial verschieblichen Riegel gewährleistet, wobei außerdem der Zusammenbau durch die zweiteilige Gestaltung des Lagerteils erleichtert ist. Wie bereits oben erwähnt wurde, sind die Riegel durch Federkraft in Eingriff mit der Umfangsnut bringbar. Hierbei soll insbesondere vorgesehen sein, daß die Stirnseite des Türdrückerhalses, gegebenenfalls aber auch der bzw. die Riegel eine Fase aufweisen, damit der bzw. die Riegel beim axialen Einführen des Drückerhalses in die Türdrückerbohrung durch die Fase radial nach außen geschoben werden, um dann selbsttätig in die Umfangsnut einzuschnappen.

Eine besonders einfach und wirtschaftlich realisierbare Ausführungsform kennzeichnet sich dadurch, daß auf dem Umfang nur ein Riegel vorgesehen ist, der über eine das Kraftangriffsglied bildende seitliche Schrägfläche durch eine seitliche Kraft aus der Umfangsnut aushebbar ist. Dabei ist insbesondere vorgesehen, daß die Schrägfläche am Ende des Kanals unter 45° zur Bewegungsrichtung des Riegels angeordnet ist und der Kanal senkrecht zur Bewegungsrichtung verläuft.

Eine mit besonders geringem Kraftaufwand betätigbare Weiterbildung dieser Ausführungsform ist dadurch gekennzeichnet, daß das Kraftangriffsglied eine sich im wesentlichen radial erstreckende Schraube ist, die in einer entsprechenden Gewindebohrung eine sich von dem Riegel vorzugsweise von der Deckkappe wegerstreckenden, das Kraftübertragungsglied bildenden Ansatz angeordnet ist.

Besonders diebstahlssicher, weil nur mit einem entsprechend langen Schraubenzieher betätigbar, ist das Ausführungsbeispiel nach Anspruch 14.

Eine baulich besonders kompakte Anordnung kennzeichnet sich dadurch, daß die Schraube von einer Schraubenfeder umgeben ist, die den Ansatz radial beaufschlagt.

Um eine besonders wirkungsvolle axiale Festlegung des Türdrückers im Lagerteil zu erzielen, soll die Umfangsnut einen rechteckigen Querschnitt aufweisen, in den die Ränder der entsprechend mit rechteckigem Querschnitt versehenen Riegel eingreifen.

Für eine besonders gute axiale Festlegung sind auf dem Umfang zweckmäßigerweise mehrere Riegel vorgesehen, die über ein das Kraftübertragungsglied bildendes Getriebe von einem einzigen Kraftangriffsglied gleichzeitig beaufschlagt sind.

Eine erste zweckmäßige Ausführungsform mit zwei diametral gegenüberliegend angeordneten Riegeln ist durch die Ansprüche 17 bis 21 definiert.

Eine noch bessere Umfangsabstützung des Türdrückers zur Verbesserung der axialen Haltekraft wird durch die Ausführungsformen nach den Ansprüchen 22 bis 30 erzielt. Die Betätigung all drei bzw. vier Riegel mittels des durch den Radialhebel bestätigbaren Nockenrings gewährleistet einerseits eine problemlose Übertragung der Betätigüngskraft und erlaubt andererseits eine kompakte Unterbringung der Kraftangriffs- und -übertragungsglieder innerhalb des Lagerteils.

Alle vorgenannten Ausführungsbeispiele der Erfindung eignen sich ganz besonders dann, wenn das Lagerteil eine kreisförmige Rosette ist.

Die Erfindung ist aber ohne weiteres auch bei als längliches Türschild ausgebildeten Lagerteilen anwendbar.

Eine vorteilhafte derartige Ausführungsform kennzeichnet sich dadurch, daß die Riegel rundum die Türdrückerbohrung sekantenartig angeordnete Stäbe sind, die aus der Verriegelungsstellung in der Umfangsnut im wesentlichen radial in die Entriegelungsstellung verschieblich am Lagerteil befestigt sind.

Hierbei sind die Stäbe vorzugsweise federnd ausbiegbar, damit im Zusammenhang mit der Fase an der Stirnseite des Drückerhalses ein Einführen des Drückerhalses in die Türdrückerbohrung auch bei in Verriegelungsstellung befindlichen Stäben erfolgen kann, die dann bis zum Einschnappen in die Umfangsnut federnd auseinandergedrückt werden.

Für eine einwandfreie axiale Halterung sollten drei oder vorzugsweise vier Stäbe über den Umfang vorzugsweise gleichmäßig verteilt angeordnet sein.

Ein besonders bevorzugter Bewegungs- und Betätigungsmechanismus für die federnden Verriegelungs-Stäbe ergibt sich aus der Definition der Ansprüche 32 bis 35.

Schließlich besteht eine Weiterbildung der Erfindung auch darin, die Riegel derart federnd und passend radial in die Umfangsnut des Türdrückers hineinzudrücken, daß ein etwaiges radiales Spiel des Drückerhalses bzw. des daran angeordneten Drehzapfens innerhalb der Türdrückerbohrung ausgeglichen wird. Auf diese Weise können auf einfache Weise gleichzeitig auch diesbezügliche Herstellungstoleranzen problemlos mitausgeglichen werden.

Erfindungsgemäß sollen also die Riegel und die Kraftangriffs- und -übertragungsglieder auch in der Entriegelungsstellung einen Bestandteil des Lagerteils bilden, d. h., daß sie vor dem Fügen und nach dem Entriegeln des Drückers einen Bestandteil des Lagers bilden, und daß das Kraftangriffsglied auch bei an der Tür montiertem Lagerteil bei abgenommener Deckkappe bequem mittels eines Stiftes, Schraubenziehers und/oder von Hand in Entriegelungsrichtung beaufschlagbar ist.

Eine besonders bevorzugte Ausführungsform der Erfindung ist druch die Patentansprüche 39 bis 54 gekennzeichnet. Aufgrund der dort definierten Ausführungen wird ein besonders sicherer Halt des Türdrückers gewährleistet, wobei gleichwohl eine problemlose Montage und Demontage möglich ist.

Während die Ausführungsform nach Anspruch 47 bevorzugt ist, kann bei Platzmangel der Schieber auch zwischen Schwenkachse und Drückeröffnung angeordnet werden, wodurch dann die ganze Anordnung nur in einer Richtung eine größere Radialerstreckung besitzt.

Die Ausführungsform nach Anspruch 48 besitzt den Vorteil, daß ein derartiger Schieber sich mit einem sehr flachen Werkzeug, z. b. der Klinge eines sehr kleinen Schraubenziehers betätigen läßt, die unter dem Deckkappenrand hindurchgeschoben wird.

Das Ausführungsbeispiel nach den Ansprüchen 49 und 50 ermöglicht es, daß durch das radiale Loch ein Werkzeug eingeschoben wird, mittels dessen der Spreizschieber in radialer Richtung zum Drücker hin verschoben wird, wodurch die Spreizung der beiden Riegel erfolgt.

Wahlweise ist es auch möglich, die Anordnung ohne ein gesondertes Spreizglied so auszubilden, daß das Werkzeug zum Lösen der Verriegelung direkt an Schrägflächen der Riegel angreift, die z. B. durch abgekantete Riegelabschnitte gebildet werden.

Aufgrund der Ausbildung nach Anspruch 53 ist gewährleistet, daß die in die Umfangsnut des Türdrücker-Drehzapfens allseitig eingreifenden Riegel mit ihrer Vorderfläche an der Rückfläche der Deckplatte aus Stahl anliegen. Sie bilden dadurch einen das Drückerlager überdeckenden stählernen Bund, wie er für Feuerschutztürbeschläge vorgeschrieben ist.

Die Ausführungsform nach Anspruch 54 gewährleistet auch eine für den Brandnotfall ausreichend stabile Einpunktaufhängung, da die Riegel in der Nut des Drückers gefangen sind.

Sofern die Riegel durch radial wirkende Federkräfte in der Umfangsnut des Drehzapfens des Türdrückers gehalten sind, soll nach einem weiteren Erfindungsgedanken vermieden werden, daß bei gleichzeitiger Ausübung einer axialen Zugkraft und eines Schwenkmomentes auf den Türdrücker mittels Reibung so starke Kräfte in Verschieberichtung der Riegel ausgeübt werden, daß diese aus ihrer Verriegelungslage in der Umfangsnut herausgedrückt werden können.

Das Auftreten derartiger Entriegelungskräfte kann z.B. durch eine Begrenzung der Umfangserstreckung der Riegel in der Umfangsnut verhindert werden, indem die Tangentenrichtungen der mit der Umfangsnut in Eingriff stehenden Umfangsränder richtungsmäßig möglichst stark von der Verschieberichtung der Riegel abweichen. Weiter sollten die Flanken der Umfangsnut und die Seitenflächen der Riegel möglichst genau senkrecht zur Türdrückerachse stehen. Abgerundete Querschnitte der Umfangsnut und der darin eingreifenden Riegelflächen sollten vermieden werden. Außerdem kann dem unerwünschten axialen Herausziehen des Türdrückers gegen die Haltekräfte der Riegel dadurch wirksam begegnet werden, daß über den Umfang verteilt mehr als ein Riegel, vorzugsweise zwei, drei oder vier Riegel angeordnet sind. Insbesondere sollte eine tangentiale, geradlinige Erstreckung der in die Umfangsnut eingreifenden Ränder der Riegel vermieden werden. Die Umfangsränder sollten sich vielmehr an die Kreisform der Umfangsnut anpassen.

Eine weitere bevorzugte Ausführungsform zur Vermeidung einer Entriegelung zur Unzeit sieht vor, daß an den Riegeln und/oder den sie umgebenden Elementen Schwenkhemmittel angeordnet sind, welche bei Zug am Türdrücker eine Herausbewegung der Riegel aus der Umfangsnut des Drehzapfens gegenüber dem Normalzustand bei axial unbelastetem Türdrücker zumindest erschweren. Der Erfindungsgedanke dieser Ausführungsform ist also darin zu erblicken, daß bei axialem Ziehen am Türdrücker die die Riegel in ihrer Verriegelungsstellung in der Umfangsnut des Drehzapfens des Türdrückers haltenden Federkräfte, durch Klemm- oder Reibkräfte sowie Anschlagkräfte verstärkt werden, wenn der Türdrücker axial nach außen gezogen wird. Bevorzugt sollte die Ausbildung so sein, daß die die Riegel in ihrer Verriegelungslage haltenden Kräfte entweder sprungartig oder stetig mit der axialen Zugkraft am Türdrücker zunehmen.

Umgekehrt ist es zweckmäßig, wenn bei axialem Drücken gegen den Türdrücker die Klemmkräfte an den Riegeln herabgesetzt werden, so daß das Entriegeln der Riegel mit den erfindungsgemäßen Mitteln durch axiales Drücken gegen den Türdrücker erleichtert werden kann.

Eine vorteilhafte praktische Ausführungsform kennzeichnet sich dadurch, daß die Riegel bei Zug am Türdrücker axial um ein vorbestimmtes geringes Stück von z.B. wenigen Zehntel mm relativ zu einem die Riegel umgebenden Element elastisch verschiebbar sind und daß die Schwenkhemmittel aufgrund dieser geringfügigen Verschiebung wirksam werden. Bei dieser Ausführungsform sind also die Riegel auch senkrecht zu ihrer bestimmungsgemäßen Bewegungsrichtung, und zwar in Richtung der Türdrückerachse geringfügig beweglich, was zur Herstellung eines Klemm- oder Reibungs- bzw. Anschlageingriffes ausgenutzt werden kann, wobei die Maßnahmen nach den Ansprüchen 57 bis 59 zweckmäßig sind.

Das unbeabsichtigte Lösen der Riegel kann durch an der Deckplattenrückseite angeordnete kleine Vorsprünge erzielt werden, an welche die äußeren Riegelkanten anlaufen, wenn sie bei Zugbelastung des drehenden Drückers nach außen um das geringe Stück verschwenkt werden. Die Zugbelastung zieht die Riegel fest gegen die Deckplatte, so daß die kleinen Vorsprünge eine wirkungsvolle Hürde bilden.

Die Vertiefungen in der Deckplatte brauchen lediglich ca. 0,2 mm tief zu sein. Werden die Riegel bei einer Zugbelastung am Drücker in diese Vertiefung hineingezogen, so wird bereits eine wirksame Anschlagwirkung festgestellt.

Beim Fügen des Drückers werden die Riegel dagegen durch den Drücker in Richtung auf die Tür etwas elastisch verbogen und so aus der Vertiefung herausgedrückt; sie können nunmehr auf die erfindungsgemäßen Arten nach außen geschwenkt und so außer Eingriff mit dem Drehzapfen des Türdrückerhalses gebracht werden.

Der Drückerhals ist an seinem freien Ende so angefast, daß sein stirnseitiger Durchmesser kleiner ist als die etwa kreisförmige öffnung innerhalb der im gegenseitigen Eingriff stehenden Riegel. Die vorderen Riegelkanten sind im Bereich der Öffnung vorzugsweise ebenfalls leicht angefast, was z.B. schon durch entsprechende Wahl der Stanzrichtung bei ihrer Fertigung erreicht werden kann.

Wird der Drücker eingesetzt, so zwängen die Schrägflächen der vorderen Fase die Riegel auseinander, bis sie in die Umfangsnut des Drehzapfens des Türdrückerhalses einrasten.

In der Nähe ihrer Trennfuge können die Riegel - bedingt durch die Schwenkkinematik - der sich gegen sie bewegenden Drückerfase weniger leicht radial ausweichen wie in der Riegelmitte. Das Fügen des Drückers wird infolgedessen dadurch erleichtert, daß die von den Riegeln umschlossene öffnung - etwas abweichend von der idealen Kreisform - im Bereich der Trennfuge etwas vergrößert ist, wie das im Anspruch 62 definiert ist.

Hierdurch wird gleichzeitig das Herausnehmen des Drückers bei der Demontage erleichtert, da die auswärtsgeschwenkten Riegel in Fugennähe den kleinsten Radialweg zurücklegen und hier den Drücker zuletzt freigeben.

Die Vorteile der Ausführungsform nach den Ansprüchen 39 bis 59 sind wie folgt:

Es liegt ein geschlossener, umlaufender Eingriff der Riegel in der Umfangsnut des Drehzapfens des Türdrückerhalses vor. Dies ist aus Stabilitäts- und Verschleißgründen vorteilhaft und ergibt gleichzeitig einen überdeckenden stählernen Bund, was eine Brandausbreitung durch die Türdrückeranordnung weitgehend ausschließt. Trotz dieser vorteilhaften und stabilen Verbindung sind keine komplizierten Kraftübertragungsglieder erforderlich, wie das z. B. bei der Ausführungsform mit vier radial verschiebbaren Riegeln erforderlich ist.

Trotz der stabilen Halterung des Türdrückers ist nur ein geringer axialer Platzbedarf erforderlich, der sich im kritischen Lagerbereich auf die Riegeldicke beschränkt, da ein Nockenring o. dgl. entfällt.

Auch der radiale Platzbedarf ist klein, denn die Konstruktion hat nur in zwei oder sogar nur in einer Richtung eine größere Radialerstreckung. Die Erfindung kann daher auch bei schmalen Lang-Rund-Rosetten bzw. Schildern für Rahmentüren verwendet werden und sogar bei einem schmalen Schild, das direkt oberhalb des Drückers aufhört.

Auch beim Schmelzen des Kunststoffbasiskörpers und sonstiger Kunststoffteile bleibt der Drücker in beiden Richtungen axial unverschieblich mit der stählernen Deckplatte verbunden, und zwar auf einfachste Weise durch die vernietete Schwenkachse, die insoweit eine Doppelfunktion erfüllt.

Es ist eine hohe axiale Belastbarkeit gegeben, während andererseits das Fügen beim axialen Einsetzen des Drückers sehr einfach ausgeführt werden kann. Auch läßt sich der Drücker auf einfache Weise wieder lösen. Nach dem Abnehmen des Türdrückers ist das Lagerteil ohne manuelle Rückstellung der Mechanik betriebsbereit für den nächsten Fügevorgang, wenn der gleiche oder ein anderer Türdrücker axial eingesetzt wird.

Durch die Ausbildung nach den Ansprüchen 60 und 61 wird einem gewaltsamen Lösen des Türdrückers bei gleichzeitigem Ziehen und Schwenken entgegengewirkt, wobei außerdem das Einschnappen des Türdrückerhalses erleichtert wird.

Die Erfindung wird im folgenden beispielsweise anhand der Zeichnung beschrieben; in dieser zeigt:
- Fig. 1: eine schematische Vorderansicht einer ersten Ausführungsform einer das Lagerteil einer erfindungsgemäßen Türdrückeranordnung bildenden Rosette, wobei die Deckplatte wie bei allen folgenden Vorderansichten der Rosetten fortgelassen ist,
- Fig. 2: einen Schnitt nach Linie II-II in Fig. 1, wobei außerdem der eingesetzte Türdrücker und die Deckkappe mit dargestellt ist,
- Fig. 3: eine schematische Ansicht analog Fig. 1 einer weiteren Ausführungsform,
- Fig. 4: einen Schnitt nach Linie IV-IV in Fig. 3, wobei außerdem der eingesetzte Türdrücker und die Deckkappe mit eingezeichnet ist und die Deckkappe auf der linken Seite gestrichelt zusätzlich in der erfindungsgemä einseitig angehobenen Position angedeutet ist,
- Fig. 5: eine Vorderansicht analog Fig. 1 einer weiteren Ausführungsform,
- Fig. 6: einen Schnitt nach Linie VI-VI in Fig. 5, wobei zusätzlich der Türdrücker vor dem Einsetzen in die Türdrückerbohrung und die Deckkappe wiedergegeben ist,
- Fig. 7: eine schematische Vorderansicht analog Fig. 1 einer weiteren Ausführungsform mit vier unter einem Winkel von 90° zueinander angeordneten Riegeln,
- Fig. 8: einen Schnitt nach Linie VIII-VIII in Fig. 7 mit Türdrücker und Deckkappe,
- Fig. 9: einen Schnitt nach Linie IX-IX in Fig. 7 mit Deckkappe,
- Fig. 10: eine schematische Vorderansicht analog Fig. 1 einer gegenüber Fig. 7 abgewandelten Ausführungsform,
- Fig. 11: einen Schnitt nach Linie XI-XI in Fig. 10 mit Türdrücker und Deckkappe,
- Fig. 12: eine schematische Vorderansicht analog Fig. 1 einer weiteren Abwandlung der Ausführungsform nach Fig. 7,
- Fig. 13: einen Schnitt nach Linie XIII-XIII in Fig. 12 mit Türdrücker und Deckkappe,
- Fig. 14: eine Vorderansicht analog Fig. 1 einer weiteren, besonders vorteilhaften Ausführugnsform der Türdrückeranordnung gemäß der Erfindung,
- Fig. 15: einen Schnitt nach Linie XV-XV in Fig. 14, wobei zusätzlich der in die Türdrückerbohrung eingerastete Türdrücker und die Deckkappe veranschaulicht ist,
- Fig. 16: eine Vorderansicht einer mit einem Langschild als Lagerteil versehenen Ausführungsform einer erfindungsgemäßen Türdrückeranordnung,
- Fig. 17: einen Schnitt nach Linie XVII-XVII in Fig. 16,
- Fig. 18: eine teilweise geschnittene Teil-Vorderansicht desjenigen Bereiches der Türdrückeranordnung nach den Fig. 16, 17, in dem die Kraftangriffs- und -übertragungsglieder angeordnet sind, wobei die Riegel sich in der Verriegelungsstellung befinden,
- Fig. 19: einen Schnitt nach Linie IXX-IXX in Fig. 18 bei einseitig angehobener Deckkappe, jedoch um 16° gedreht,
- Fig. 20: eine zu Fig. 18 analoge Ansicht, wobei jedoch die Riegel in der Entriegelungsstellung dargestellt sind,
- Fig. 21: einen axialen Vertikalschnitt einer weiteren Ausführungsform einer erfindungsgemäßen Türdrückeranordnung,
- Fig. 22: eine Schnittansicht gemäß Linie XXII-XXII in Fig. 21, wobei die Deckkappe fortgelassen ist,
- Fig. 23: eine Schnittansicht analog Fig. 22 bei zur Ein- bzw. Herausführung des Türdrückers auseinandergedrückten Riegeln,
- Fig. 24: eine Schnittansicht nach Linie XXIV-XXIV in Fig. 21,
- Fig. 25: eine vertikale axiale Schnittansicht einer weiteren Ausführungsform einer erfindungsgemäßen Türdrückeranordnung,
- Fig. 26: eine Schnittansicht nach Linie XXVI-XXVI in Fig. 25, wobei die Deckkappe fortgelassen ist,
- Fig. 27: eine Schnittansicht analog Fig. 26 bei herausgenommenem Türdrücker und auseinandergespreizten Riegeln 11, und
- Fig. 28: eine Schnittansicht nach Linie XXVIII-XXVIII in Fig. 25.

Nach den Fig. 1 und 2 besteht ein als Rosette 13 ausgebildetes Lagerteil einer erfindungsgemäßen Türdrückeranordnung aus einem ringförmigen Lagerteilbasiskörper 13' aus Kunststoff, der durch eine metallische dünne Deckplatte 13'' nach außen hin und auch am Umfang abgedeckt ist. Zentral befindet sich in der Rosette 13 die Türdrückerbohrung 23, in welche nach Fig. 2 der am Ende des Drückerhalses 20 des Türdrückers 19 vorgesehene Drehzapfen 21 eingesteckt ist. Die Dimensionierung der Türdrückerbohrung 23 und des Drehzapfens 21 ist so, daß auf diese Weise eine Drehlagerung des Drückerhalses 20 erzielt wird. Der Drehzapfen 21 durchdringt in axialer Richtung praktisch die gesamte Dickenausdehnung des Lagerteilbasiskörpers 13'. Drehgeführt ist der Drehzapfen lediglich im Lagerteilbasiskörper 13' und nicht in der metallischen Deckplatte 13'', deren der Türdrückerbohrung 23 entsprechende Bohrung 23' einen geringfügig größeren Durchmesser aufweist. Grund für diese Maßnahme ist die Vermeidung von Kratzern in der Oberfläche des Drehzapfens 21, da der Türdrücker 19 bevorzugt ebenso wie der Lagerteilbasiskörper 13' aus Kunststoff besteht.

Die Rosette 13 ist mit zwei diametral gegenüberliegenden Befestigungsbohrungen 36 versehen, von denen sich gemäß Fig. 2 ein hohler Paßzapfen 35 erstreckt, der in eine entsprechende Paßbohrung des Türblatts eingesteckt wird. Die Rückseite 60 der Rosette 13 liegt in montiertem Zustand an der Oberfläche des nicht dargestellten Türblattes an.

An einer Umfangs
stelle der Rosette 13 ist in der Vorderfläche des Lagerteilbasiskörpers 13' eine radial gerichtete rechteckförmige flache Vertiefung 28 vorgesehen, in der ein als flache Platte ausgebildeter Riegel 11 radial verschiebbar angeordnet ist. Von vorn wird der flache Riegel 11 durch die metallische Deckplatte 13'' der Rosette 13 geführt.

Der Riegel 11 weist drei im rechten Winkel zueinander stehende gerade Seiten und einen dem Drehzapfen 21 zugewandten konkav kreisförmigen Rand 27 auf, welcher in eine komplementär dazu geformte Umfangsnut 22 im Drehzapfen des Türdrückerhalbes 20 radial eingreift.

Die Krümmung des Randes 27 entspricht der Krümmung am Grunde der Umfangsnut 22. Der Rand 27 und die Umfangsnut 22 sind konzentrisch zur Türdrückerachse 26 angeordnet.

Radial außerhalb des Riegels 11 ist ein Federaufnahmeraum 53 in dem Lagerteilbasiskörper 13' vorgesehen, welcher ebenfalls durch die Deckplatte 13'' abgedeckt wird. Innerhalb des Federaufnahmeraums 53 befindet sich eine U-förmig gebogene Feder 37, die sich radial außen am Lagerteilbasiskörper 13' und radial innen am Riegel 11 abstützt, wodurch dieser in die aus den Fig. 1 und 2 ersichtliche Verriegelungslage vorgespannt wird.

Nach Fig. 2 ist von dem Riegel 11 zu einem Aufnahmeraum 61 hin über eine Abbiegung ein Ansatz 18 abgebogen, der eine 45°-Schrägfläche 12 aufweist, die durch einen sich von der Seite der Rosette 13 geradlinig erstreckenden Kanal 33 mittels eines Stifte oder Schraubenziehers erreichbar ist.

Der Aufnahmeraum 61 ist in radialer Richtung ausreichend groß, um ein so weites radiales Ausfedern des Riegels 11 zu ermöglichen, daß dieser außer Eingriff mit der Umfangsnut 22 kommt.

Die Rosette 13 ist durch eine Deckkappe 16 vollständig abgedeckt, deren Rand 15 die Rosette 13 seitlich umgibt und so weit reicht, daß seine hintere Fläche 62 mit der Rückfläche 60 der Rosette 13 bündig ist. Auf diese Weise deckt die Deckkappe 16 die Rosette 13 einschließlich aller an ihr angeordneten Teile vollständig nach außen ab.

Von besonderer Bedeutung ist, daß die Deckkappe ein Türdrückerdurchgangsloch 24 aufweist, welches einen deutlich geringeren Durchmesser als der nach außen vorstehende Teil des Türdrückerhalses 20 aufweist. Zwischen der Innenwand des Türdrückerdurchgangsloches 24 und dem Umfang des Drehzapfens 21 ist ein radiales Spiel 63 belassen, welches dem radialen Spiel zwischen dem Drehzapfen 21 und der Deckplatte 13'' entspricht.

Die zwischen dem Drehzapfen 21 und dem vorstehenden Teil des Drückerhalses 20 vorliegende, in einer Radialebene verlaufende Ringstufe 25 liegt somit axial an der Oberfläche der Deckkappe 16 an oder befindet sich in einem so geringen axialen Abstand, daß der Ringspalt 63 von außen nicht sichtbar ist.

Nach Fig. 1 kann der Rand 15 der Deckkappe 16 an der Stelle des geradlinigen seitlichen Kanals 33 eine im Querschnitt etwa dem Kanalquerschnitt entsprechende kleine Öffnung 14 aufweisen, durch die hindurch ein Stift zur Schrägfläche 12 geführt werden kann. Durch Ausüben einer Stoßkraft auf diesen Stift von außen erfolgt dann über die als schiefe Ebene wirkende Schrägfläche 12 eine Radialbewegung des Riegels 11 nach außen unter Zusammendrückung der Feder 37.

Durch einen radialen Vorsprung 29 an der Deckkappe 16 und eine dazu komplementäre Ausnehmung 30 in der Rosette 13 kann eine solche Ausrichtung der Deckkappe 16 und der Rosette 13 gewährleistet werden, daß die kleine Öffnung 14 mit dem Kanal 33 ausgerichtet ist.

Bevorzugt ist es jedoch, daß in Rand 15 der Deckkappe 16 keinerlei Öffnung vorgesehen ist, daß jedoch aufgrund geeigneter Ausbildung der Rastflächen 38 am Innenumfang des Randes 15 bzw. am Außenumfang der Rosette 13 die Deckkappe 16 im Bereich des Kanals 33 einseitig so weit von der Rosette 13 abgehoben werden kann, daß der Kanal 33 freigelegt wird und analog wie durch die kleine Öffnung 14 ein Stift oder ein Schraubenzieher zur Betätigung der Schrägfläche 12 in den Kanal 33 eingeschoben werden kann.

Die Deckkappe 16 muß so dünn und elastisch ausgebildet sein, daß dieses einseitige Abheben unter elastischer Verformung der Deckkappe 16 möglich ist. Durch die Ringstufe 25 wird während dieses Vorganges der übrige Teil der Deckkappe 16 flach an der Rosette 13 gehalten.

Die Montage der beschriebenen Türdrückeranordnung geht wie folgt vor sich:
Zunächst wird in üblicher Weise mittels der Befestigungsbohrungen 36 und nicht dargestellter Bolzen die Rosette 13 passend an einem Türblatt festgeschraubt. Hierbei dringen die Paßzapfen 35 in eine entsprechende Paßbohrung des Türblattes ein.

Anschließend wird dann die Deckkappe 16 mittels der Rastflächen 38 auf die Rosette 13 aufgeschnappt.

Es wird dann der Türdrücker axial durch das Türdrückerdurchgangsloch 24 der Deckkappe 16 in die Türdrückerbohrung 23 eingeführt.

Eine am freien Ende des Drehzapfens 21 vorgesehene Fase 31 schiebt dabei den Riegel 11 gegen die Kraft der Feder 37 radial nach außen, so daß der Drehzapfen 21 schließlich die aus Fig. 2 ersichtliche Position erreichen kann, in der der Riegel 11 unter Wirkung der Feder 37 in die Umfangsnut 22 einschnappt.

Der Türdrücker 19 ist nunmehr drehbar aber axial fest an der Rosette 13 festgelegt.

Im Drückerhals 20 befindet sich außerdem das übliche, nicht dargestellte Vierkantloch, und beim Einstecken des Drückerhalses 20 in die Türdrückerbohrung 23 wird gleichzeitig der nicht dargestellte Vierkantstift in die betreffende Vierkantbohrung eingeführt.

Die Demontage des Türdrückers kann dadurch erfolgen, daß ein Stift entweder durch die kleine Öffnung 14 oder durch den beim einseitigen Anheben der Deckkappe 16 entstehenden Spalt in den Kanal 33 eingeführt wird, wodurch eine radial nach außen gerichtete Verschiebung des Riegels 11 erfolgt und der Rand 27 mit der Umfangsnut 22 außer Eingriff kommt. Nunmehr kann der Drückerhals 20 axial abgezogen werden; anschließend kann die Deckkappe 16 vollständig von der Rosette 13 abgenommen und die Rosette dann ungehindert vom Türblatt abgeschraubt werden.

Durch einen ausreichenden radialen Druck der Feder 37 kann außerdem ein gewisses geringfügiges Lagerspiel des Drehzapfens 21 innerhalb der Türdrückerbohrung 23 auf einfache Weise ausgeglichen werden.

Obwohl die Kraftangriffs- und -übertragungsglieder 12, 18 sowie der Riegel 11 und die mit ihm zusammenarbeitenden Teile innerhalb der Rosette 13 angeordnet sind, vergrößern sie die axiale Bautiefe der Rosette 13 wegen der Ausbildung praktisch nicht. Durch die Deckkappe 16 ist der gesamte Betätigungsmechanismus nach außen abgedeckt und so gegen Einsichtnahme von außen als auch gegen Verschmutzung oder Beschädigung vollständig geschützt. Gleichwohl kann aufgrund der Maßnahmen eine Betätigung entweder durch die kleine Öffnung 14 oder durch den beim einseitigen teilweisen Anheben der Deckkappe 16 gebildeten Spalt hindurch problemlos erfolgen.

Eine weitere Alternative für eine radiale Betätigung des Riegels 11 besteht darin, daß in dem abgebogenen Ansatz 18 eine gestrichelt angedeutete radiale Gewindebohrung 70 vorgesehen ist und daß durch einen mit dieser radial ausgerichteten geradlinigen Radialkanal 71 bei in diesem Bereich teilweise angehobener Deckkappe 16 eine ein entsprechendes Gewinde aufweisende Schraube eingeführt und in die Gewindebohrung 70 eingedreht wird. Durch radiales Anziehen der betreffenden Schraube kann dann der Riegel 11 ebenfalls radial aus der Verriegelungsstellung zeitweise herausgehoben werden.

In den folgenden Ausführungsbeispielen bezeichnen gleiche Bezugszahlen entsprechende Bauteile wie in den Fig. 1 und 2. Auch die Funktion ist entsprechend, soweit im Zusammenhang mit dem einzelnen Ausführungsbeispiel nichts anderes erwähnt wird.

Nach den Fig. 3 und 4 ist der radial verschiebliche Riegel 11 wieder in einer Radialvertiefung 28 gelagert. Er weist ziemlich weit radial innen einen radial in Richtung der Rückfläche 60 senkrecht wegstehenden Ansatz 18 auf, in dem eine durchgehende radiale Gewindebohrung 34 vorgesehen ist. In die Gewindebohrung ist eine das Kraftangriffsglied darstellende Radialschraube 12 eingeschraubt, die mit einem axial vorstehenden Flansch 64 der Rosette 13 zusammenwirkt. Die Schraube 12 ist radial mit einem am Rand der Rosette 13 vorgesehenen Radialkanal 33 ausgerichtet. Der Radialkanal 33 und die Radialschraube 12 liegen auf einer gemeinsamen radialen Achse 32.

Die Schraube 12 ist von einer Schraubendruckfeder 37' konzentrisch umgeben, die sich einerseits am axialen Ansatz 18 und andererseits am Rand der Rosette 13 rundum den Bereich des Kanals 33 abstützt. Für die Feder und die darin enthaltene Radialschraube 12 ist in der Rosette 13 ein radial nach innen an den Radialkanal 33 anschließender Aufnahmeraum 65 vorgesehen.

In Fig. 4 ist links in gestrichelten Linien etwas übertrieben das einseitige Aufbiegen der Deckkappe 16 wiedergegeben, wodurch der Kanal 33 freigelegt und dort ein Schraubenzieher zur Betätigung der Radialschraube 12 eingeführt werden kann. Durch Eindrehen der Schraube 12 wird der Rand 27 aus der Umfangsnut 22 des Drehzapfens 21 herausgehoben, während andererseits durch Herausdrehen der Schraube 12 der Riegel 11 durch die Feder 37' wieder in die aus Fig. 3, 4 ersichtliche radial innere Verriegelungsstellung gebracht werden kann. Das Montieren und Demontieren des Türdrückers 19 geht im übrigen so vor sich, wie das oben anhand der Fig. 1 und 2 beschrieben wurde.

Bevorzugt ist es, wenn der Radialkanal 33 sowie der Aufnahmeraum 65 noch näher an der Rückfläche 60 der Rosette 13 angeordnet werden, wie das in Fig. 4 unten gestrichelt bei 33' und 65' angedeutet ist. Hierdurch braucht die Deckkappe 16 einseitig nur wesentlich weniger weit von der Rosette 13 abgehoben zu werden, als das in Fig. 4 oben links gestrichelt angedeutet ist.

Bei allen Ausführungsbeispielen soll das Kraftangriffsglied 12 so nahe wie möglich an der Rückfläche 60 der Rosette bzw. des Lagerteils 13 vorgesehen sein, um mit einem möglichst geringfügigen einseitigen Anheben der Rosette 13 auszukommen.

Die Ausführungsform nach den Fig. 5 und 6 arbeitet mit zwei diametral gegenüberliegenden Riegeln 11, deren mit der Umfangsnut 22 des Drehzapfens 21 des Drückerhalses 20 in Eingriff kommende Ränder sich ähnlich wie bei den vorangehenden Ausführungsbeispielen über einen Winkel von annähernd 90° erstrecken. Die Riegel sind jedoch wesentlich breiter als bei den vorangehenden Ausführungsbeispielen ausgebildet, so daß sie sich weitgehend um die Türdrückerbohrung 23 herum erstrecken, wo sie schließlich noch einen geringfügigen Abstand A voneinander besitzen. In diesem Bereich weisen die Riegel in Richtung der Rückfläche 60 axial abgewinkelte Ansätze 39 auf, zwischen denen ein ovaler Nocken 40 angeordnet ist, dessen Achse 32 senkrecht zur Bewegungsrichtung der Riegel 11 verläuft. Der Nocken 40 ist drehfest und axial ausgerichtet mit einem als Schraubenkopf 12 ausgebildeten Kraftangriffsglied verbunden, das durch eine mit ihm ausgerichtete radiale Öffnung 41 in der Rosette 13 von einem Schraubenzieher beaufschlagbar ist.

Die beiden Schieber 11 sind in der Vorderansicht nach Fig. 5 beidseitig von Schraubendruckfedern 37' in Richtung ihrer Verriegelungslage vorgespannt.

Die Ansätze 39 und der Nocken 40 bilden ein Getriebe 18', welches das Kraftübertragungsglied zwischen dem Schraubenkopf 12 und den Riegeln 11 darstellt.

Durch seitliches Anheben der Deckkappe 16 im Bereich der radialen Öffnung 41 kann der Schraubenkopf 12 freigelegt und durch einen Schraubenzieher um 90° gedreht werden, wodurch die Riegel 11 außer Eingriff mit der Umfangsnut 22 kommen. Im übrigen ist die Funktion die gleiche wie der vorangehenden Ausführungsbeispiele.

Auch hier sollen die miteinander zusammenarbeitenden Rastflächen 38 so ausgebildet sein, daß sie das begrenzte einseitige Anheben der Deckkappe zur Freilegung der radialen Öffnung 41 fördern, wobei die Ausbildung zweckmäßigerweise so ist, daß nach dem Freilegen der radialen Öffnung 41 die angehobene Hälfte der Deckkappe 16 vorzugsweise in dieser Position verharrt, wozu in diesem Bereich die Rastflächen 38 den Totpunkt der Rast-Auslösebewegung schon geringfügig überschritten haben sollen.

Die Ausführungsbeispiele nach den Fig. 7 bis 13 besitzen vier gleichmäßig über den Umfang verteilte flache Riegel 11, die nach den Fig. 8, 11 und 13 rundum mit der Umfangsnut 22 am Drehzapfen 21 des Türdrückerhalses 20 in Eingriff stehen.

Die Riegel 11 weisen axial durch sie hindurchgehende Stifte 42 auf, die nach den Fig. 7, 8 radial nach innen von jeweils einer Schraubendruckfeder 37' beaufschlagt sind. Radial außen stützen die Schraubendruckfedern 37' sich am Rand des Lagerteilbasiskörpers 13' ab.

Die Federn 37' sind auf der vom Türdrücker 19 abgewandten Seite der Riegel 11 in den Aufnahmeräumen 65 vorgesehen.

Auf der dem Türdrücker 19 zugewandten Seite der Riegel arbeiten die Stifte 42 mit einem Nockenring 18'' zusammen, der die Türdrückerbohrung 23 umgibt und vorzugsweise etwa den gleichen Innendurchmesser aufweist wie die Türdrückerbohrung 23. Auf seiner Außenseite ist der Nockenring 18'' gemäß Fig. 7 teilweise kreisförmig und teilweise sekantenförmig ausgebildet, so daß im Bereich der nach vorn vorstehenden Bereiche der Stifte 42 sekantenförmige Steuerflächen 44 vorliegen, die mit der radial inneren Mantellinie der Axialstifte 42 zusammenwirken.

Radial von dem Nockenring 18'' zweigt ein Radialhebel 12 ab, der sich bis zu einem sektorförmigen Ausschnitt 66 der Rosette 13 erstreckt und dort ein Umfangs-Federwiderlager 67 sowie radial noch weiter außen eine Handhabe 12' trägt, die zur Rückfläche 60 der Rosette 13 hin abgewinkelt ist.

In einem sich hinter dem Radialhebel 12 erstreckenden Umfangsausnehmung 68 ist eine entsprechend der Rosettenkrümmung gebogen geführte Umfangsfeder 43 angeordnet, die sich mit ihrem vom Widerlager 67 abgewandten Ende an einem mit der Rosette 13 verbundenen Widerlager 69 in Umfangsrichtung abstützt.

Die Umfangsfeder 43 steht unter solcher Vorspannung, daß sie den Nockenring 18'' in die in der Zeichnung dargestellte Position vorspannt, wo die Riegel 11 unter der Wirkung der Schraubendruckfedern 37' in Eingriff mit der Umfangsnut 22 des Drehzapfens 21 des Drückerhalses 20 stehen.

Wird jetzt der Radialhebel 12 gemäß Fig. 7 im Uhrzeigersinn verdreht, so laufen die Stifte 42 an den Steuerflächen 44 schräg nach außen, wobei die Ränder 27 der Riegel 11 außer Eingriff mit der Umfangsnut 22 kommen.

Nach dem Loslassen des Radialhebels 12 drückt die Umfangsfeder 43 den Nockenring 18'' selbsttätig wieder in die aus den Fig. 7, 8 ersichtliche Verriegelungslage, worauf die Federn 37' die Riegel 11 wieder in die Verriegelungsposition nach innen verschieben.

Die Betätigung des Radialhebels 12 kann auf zweierlei Weise erfolgen:

Entweder sind an der Deckkappe 16 innen und von außen unsichtbare,in Fig. 7 gestrichelt angedeutete und in Fig. 9 im einzelnen dargestellte Radialanschläge 17 vorgesehen, die bei einer Verdrehung der in diesem Fall drehbar angebrachten Deckkappe 16 im Uhrzeigersinn in Fig. 7 den Radialhebel 12 in der vorstehend beschriebenen Weise in Uhrzeigersinn verdrehen.

Die andere Alternative besteht darin, daß die Anschläge 17 nicht vorgesehen sind, daß dafür aber die Deckkappe 16 im Bereich der Handhabe 12' so weit einseitig anhebbar ist, daß mittels eines Stiftes, Schraubenziehers oder mit dem Fingernagel die Handhabe 12' ergriffen und betätigt werden kann.

Die Ausführungsform nach den Fig. 10, 11 entspricht weitgehend der nach den Fig. 7 bis 9 und kann auch mittels der beiden dort beschriebenen Alternativen betätigt werden. Es fehlt ihr jedoch die Umfangsfeder 43; stattdessen ist der Radialhebel 12 in seinen beiden Endstellungen, die der Verriegelungs- bzw. Entriegelungsposition entsprechen,mittels eines an ihm vorgesehenen axialen Rastnockens 48 in eine zugeordnete Rastvertiefung 47 der Rosette 13 einrastbar. Hierdurch können die beiden diesbezüglichen Positionen fixiert werden.

Nach dem Entriegeln bleiben also die Riegel 11 in ihrer Entriegelungslage, bis der Radialhebel 12 nach Fig. 10 mittels eines Schraubenziehers, eines Stiftes oder von Hand oder aber auch durch die verdrehte Deckkappe über die Anschläge 17 entgegen dem Uhrzeigersinn wieder in die in aus Fig. 10 ersichtliche Verriegelungslage verdreht wird.

Die Ausführungsform nach den Fig. 12, 13 arbeitet wieder mit der Umfangsfeder 43 des Ausführungsbeispiels nach den Fig. 7 bis 9, doch sind hier die radialen Schraubendruckfedern 37' für die radial nach innen gerichtete Vorspannung der Riegel 11 fortgelassen. Stattdessen sind im Nockenring 18'' mit den Axialstiften 42 zusammenwirkende Schrägschlitze 45 vorgesehen, an deren Längskanten jeweils zwei Steuerflächen 44 ausgebildet sind, von denen die eine beim Entriegeln, die andere beim Verriegeln der Riegel 11 wirksam wird. Auf der der Rückfläche 60 zugewandten Seite stehen die Axialstifte 42 nach Fig. 12, 13 in sich radial erstreckende Führungsausnehmungen 46 vor, welche mit dazu beitragen, die beim Verdrehen des Nockenringes 18'' auftretenden Umfangskräfte aufzunehmen.

Auch die Ausführungsform nach den Fig. 12 und 13 läßt sich mit den beiden anhand der Fig. 7 bis 9 beschriebenen alternativen Möglichkeiten betätigen. Aufgrund der Umfangsfeder 43 wird der Nockenring 18'' nach dem Ende einer Betätigung von selbst wieder in die aus Fig. 12, 13 ersichtliche Verriegelungsposition zurückgeführt, wobei auch die Riegel 11 die aus Fig. 12 ersichtliche Position selbsttätig einnehmen. Beim Eindrücken des Drückerhalses 20 gemäß Fig. 13 können die Riegel 11 unter Verdrehung des Nockenringes 18'' und Zusammendrückung der Feder 43 radial nach außen nachgeben, bis sie dann von selbst in die Umfangsnut 22 einschnappen.

Das in den Fig. 14 und 15 beschriebene Ausführungsbeispiel arbeitet mit einem diametral verschieblichen Schieber 18''', der in seinen mittleren Bereichen eine solche Öffnung aufweist, daß der Drehzapfen 21 des Türdrückerhalses 20 bei allen Positionen des Schiebers 18''' ungehindert durch die Türdrückerbohrung 23 treten kann.

Von der einen Seite her wird der Schieber 18''' durch eine Blattfeder 37 in Verriegelungsrichtung federnd beaufschlagt. Die Feder 37 ist in einem Federaufnahmeraum 53 angeordnet.

Der Schieber 18''' trägt eine Schenkelfeder 50, deren Steg 11' auf der Seite der Feder 37 senkrecht zur Verschieberichtung des Schiebers 18''' und parallel zur Umfangnsut 22 verläuft, und zwar derart, daß er bei der aus den Fig. 14, 15 ersichtlichen Verriegelungslage in die Umfangsnut 11' eingreift.

Die beiden im wesentlichen dreiecksartig schräg nach unten abgewinkelten Schenkel 11'' greifen an um etwa 120° versetzten Winkelstellen ebenfalls in die Umfangsnut 22 federnd ein. Die freien Enden der Schenkel 11'' sind in bogenförmigen Schlitzen 72 geführt.

Im Bereich des Überganges vom Steg 11' in die Schenkel 11'' ist die Schenkelfeder 50 um an der Rosette 13 befestigte Nocken 51 herum geführt.

Der Schieber 18''' weist gerade Seitenflächen 52 auf, mittels deren er in einer Ausnehmung der Rosette 13 diametral geführt ist.

An dem von der Feder 37 abgewandten Ende läuft der Schieber 18''' in der aus Fig. 14 ersichtlichen Weise konisch radial nach außen zu und weist dort eine als Kraftangriffsglied dienende Abwinklung 12 mit einer Handhabe 12' am axial inneren Ende auf, die bis annähernd zur Rückfläche 60 reicht. Radial außen von der Abwinklung 12 befindet sich in Ausrichtung mit ihr eine radiale Öffnung 41 im Rand der Rosette 13, durch die hindurch bei teilweise angehobener Deckkappe 16 ein Stoßwerkzeug wie ein Stift oder Schraubenzieher zur Verschiebung des Schiebers 18''' in Richtung des Pfeiles F in Fig. 14 eingeführt werden kann.

Bei dieser Verschiebung wird die Feder 37 zusammengedrückt. Der Steg 11' hebt sich ebenso aus der Umfangsnut 22 heraus wie die Schenkel 11'', die aufgrund ihres Entlanggleitens an den rosettenfesten Nocken 51 nach außen gespreizt werden, wobei ihre Enden in den bogenförmigen Schlitzen 72 nach außen gleiten.

Nach dem Loslassen der Abwinklung 12 gelangt der Schieber 18''' wieder in die aus Fig. 14, 15 ersichtliche Verriegelungslage, in der sich der Steg 11' bzw. die Schenkel 11'' in der Umfangsnut 22 befinden.

Da sowohl der Steg 11' als auch die Schenkel 11'' radial ausfedern können, kann der Drehzapfen 21 des Drückerhalses 20 auch bei in Verriegelungsstellung befindlichem Schieber 18''' axial eingeführt werden, wobei der Steg 11' und die Schenkel 11'' zunächst federnd radial nach außen gedrückt werden, bis sie in die Umfangnsut 22 selbsttätig einschnappen.

Während bei den vorangegangenen Ausführungsbeispielen das Lagerteil durch eine Rosette 13 gebildet ist, zeigen die Fig. 16 bis 20 ein Ausführungsbeispiel, bei denen zwei auf gegenüberliegenden Seiten eines nicht dargestellten Türblattes angeordnete Lagerteile jeweils als ein längliches Türschild 13a mit einer Schloßdurchführungsöffnung 55 ausgebildet sind.

Die beiden auf entgegengesetzten Seiten des Türblattes angeordneten Türschilder 13a sind durch von entgegengesetzten Seiten eingeführte Bolzen 58 und Muttern 36' miteinander und am Türblatt befestigt. In Fig. 17 ist außerdem der Vierkantstift 59, der auch bei allen anderen Ausführungsformen als vorhanden anzusehen ist, dargestellt.

Jedes Türschild 13a weist im Bereich der Türdrückereinführung einen axial in eine entsprechende Vertiefung des Türblattes vorstehenden Koaxialvorsprung 56 auf, der durch einen Blechabdecktopf 57 abgedeckt ist. Auf diese Weise wird der Türdrücker über eine größere axiale Länge geführt.

Während in Fig. 17 im oberen Teil der Türdrücker 19 in der in die Türdrückerbohrung 23 eingerasteten Position dargestellt ist, ist er im unteren Teil der Figur in zwar schon auf den Vierkantstift 59 aufgeschobenem, aber noch nicht in die Türdrückerbohrung 23 eingeschobenen Zustand wiedergegeben.

Die Kraftangriffs- und -übertragungsglieder sind nach den Fig. 17 bis 19 durch vier sekantenartig angeordnete Stäbe 11''' gebildet, die radial von außen in die Umfangsnut des Drehzapfens 21 des Türdrückerhalses 20 passen und eingreifen. Mit einem Ende erstrecken sich die Stäbe bis in den Bereich des Türschildes 13a, wo sie um parallel zur Türdrückerachse 26 verlaufende Schwenkachsen 54 schwenkbar angeordnet sind.

Mit dem anderen Ende sind die Stäbe 11''' in Schrägschlitzen 45 eines Nockenringes 18'' verschiebbar gelagert, welcher ähnlich ausgebildet ist und funktioniert wie der Nockenring 18'' nach den Fig. 12, 13.

Vom Nockenring 18'' erstreckt sich radial auch ein Radialhebel 12 bis zum seitlichen Rand des Türschildes 13a, wo jedoch der Rand 15 der Deckkappe 16 den Radialhebel 12 und die an ihm vorgesehene zur Rückfläche abgewinkelte Handhabe 12' nach außen abdeckt. Zwei im Türschild 13a vorgesehene Rastvertiefungen 47 ermöglichen wieder in Verbindung mit dem Rastnocken 48 des Radialhebels 12 eine Verrastung des Nockenringes 18'' in der Verriegelungs- und Entriegelungsposition.

In Fig. 18 befindet sich der Nockenring 18'' in der Verriegelungslage, in der nach den Fig. 17 und 19 die Stäbe 18''' in die Umfangsnuten 22 am Drehzapfen 21 radial eingreifen, so daß der Türdrücker 19 axial verriegelt ist.

Wird nunmehr die Deckkappe 16 gemäß Fig. 19 im Bereich der Handhabe 12' federnd etwas angehoben und wird der Radialhebel 12 in Fig. 13 im Uhrzeigersinn gedreht, so verschieben die Schrägschlitze 45 die Stäbe 11''' radial nach außen, bis sie schließlich in der aus Fig. 20 ersichtlichen Entriegelungslage aus der Türdrückerbohrugn 23 radial ausgetreten sind. Nunmehr kann der Türdrücker axial zwanglos herausgenommen werden.

Da die Stäbe 11''' erfindungsgemäß bevorzugt federnd ausbiegbar sind, kann der Türdrücker gemäß der Darstellung in der unteren Hälfte der Fig. 17 axial auch bei in Verriegelungsstellung befindlichen Stäben 11''' eingeführt werden, indem die Fase 31 die Stäbe 11''' beim Einführen des Drehzapfens 21 federnd radial nach außen abbiegt, bis sie schließlich von selbst in die Umfangsnuten 22 radial einschnappen, wenn die Umfangsnut mit ihnen axial ausgerichtet ist.

Eine einwandfreie axiale Sicherung der Stäbe 11''' in der Umfangsnut 22 wird gewährleistet, wenn sowohl die Stäbe 11''' als auch die Umfangsnut einen rechteckigen oder quadratischen Querschnitt aufweisen.

In allen Ausführungsbeispielen bezeichnen gleiche Bezugszahlen entsprechende Bauteile.

Bei dem Ausführungsbeispiel nach den Fig. 21 bis 24 sind um die Türdrückerbohrung 23 einer Rosette mit einem Lagerteil 13 herum axial verschiebliche Keilsegmente 83 vorgesehen, die in Umfangsrichtung gleichmäßig verteilt mit jeweils einem geringfügigen Abstand angeordnet sind. Die radial inneren Flächen 84 der Keilsegmente 83 sind teilkreiszylinderförmig und komplementär zur zylindrischen Außenfläche des Türdrückerdrehzapfens 21 ausgebildet.

Die radial äußeren Flächen 85 der Keilsegmente 83 sind teilkonusförmig ausgebildet und wirken mit radial inneren Teilkonusflächen 86 am Lagerteil 13 derart zusammen, daß die Keilsegmente 83 sich bei axialer Verschiebung aufgrund der Konusflächen 85, 86 nicht nur axial, sondern auch radial verstellen. Axial angeordnete Federn 87üben auf die Keilsegmente 83 eine solche Axialkraft aus, daß sie sich in Richtung einer Durchmesserverkleinerung der Flächen 84 zu bewegen suchen. Die Federn 87 sind an einem Topfblech 88 des Lagerteils 13 axial abgestützt.

Auf diese Weise wird erreicht, daß der Drehzapfen 21 allseitig spielfrei am Lagerteil 13 gehalten ist, welches mittels durch Löcher 89 gesteckter Bolzen 90 am Türblatt befestigt werden kann.

Axial wird der Türdrückerhals 20 durch zwei plattenförmige Riegel 11 gehalten, die unmittelbar vor den Keilsegmenten 83 in einer vorderen Vertiefung 91 des Kunststoff-Basiskörpers 13' des Lagerteils 13 vorgesehen ist. Die beiden plattenartigen Riegel 11 sind mittels einer gemeinsamen Schwenkachse 73 an der stählernen Deckplatte 13'' des Lagerteils 13 drehgelagert, wobei eine Schenkelfeder 37'' die beiden Riegel 11 gegeneinander zu schwenken sucht. Die Achse 73 befindet sich radial außerhalb der Türdrückerbohrung 23 und weist einen Kopf 80 auf, durch den die Schenkelfeder 37'' auch dann sicher in ihrer Lage gehalten wird, wenn im Brandfall die Kunststoffteile wegschmelzen sollten.

Im Bereich der Türdrückerbohrung 23 weisen die Riegel 11 zur Umfangsnut 22 des Drehzapfens 21 komplementäre Ausschnitte mit kreisförmigen Rändern 27 auf, die gemäß den Fig. 21 und 22 mit der Umfangsnut 22 in Riegeleingriff treten können, wobei sich nach Fig. 22 die Riegel 11 bei 92 auf der von der Achse 73 abgewandten Seite der Türdrückerbohrung 23 berühren.

Um die Riegel 11 und die Umfangsnut 22 außer Eingriff bringen zu können, sind an dem von der Drehachse 73 abgewandten Ende schräge Gegenflächen 76 vorgesehen, an denen Schrägflächen 75 eines radial beweglichen Spreizschiebers 74 anliegen, der nach Fig. 21 einen zum Türblatt hin abgekröpften Betätigungsteil 93 besitzt, an dem bei etwas hochgehobener Deckkappe 16 ein Werkzeug radial angreifen kann, um durch eine Verschiebung des Spreizschiebers 74 im Sinne des Pfeiles in Fig. 22 die beiden Riegel 11 gegen die Kraft der Schenkelfeder 37'' auseinanderzudrücken.

Dadurch nehmen die Riegel 11 schließlich die aus Fig. 23 ersichtliche Position ein, in der die Ränder 27 außer Eingriff mit der Umfangsnut 22 sind, so daß der Türdrücker 19 axial abgezogen oder eingesetzt werden kann.

Nach Wegnahme der Betätigungskraft vom Schieber 74 bewegt sich dieser aufgrund der Wirkung der Schenkelfeder 37'' und der Schrägflächen 75, 76 in seine Ausgangslage zurück.

Das Einsetzen des Drückers kann ohne Betätigung des Schiebers erfolgen, denn hierbei drückt die Fase 31 die Riegel 11 auseinander, bis sie in die Umfangsnut 22 von selbst einschnappen.

Nach Fig. 24 ist in der Hinterfläche der Deckplatte 13'' eine annähernd rechteckförmige Vertiefung 82 mit einer Tiefe von nur etwa 0,2 mm vorgesehen, deren Breite gerade so groß ist, daß die als Anschläge wirkenden Seitenränder 81 bei in Eingriffstellung befindlichen Riegeln 11 (Fig. 22) gerade mit den seitlichen Außenrändern der Riegel 11 ausgerichtet sind. Die flächenmäßige Größe der Vertiefung 82 ist derart, daß beim axialen Herausziehen des Drückers in Richtung des Pfeiles f in Fig. 21 die zunächst unmittelbar hinter der Vertiefung 82 liegenden Riegel 11 etwas axial nach außen gebogen werden und dabei in die Vertiefung 82 eintreten. Nunmehr sind die Seitenränder der Riegel 11 in Anschlagverbindung mit den Seitenrändern 81 der Vertiefung 82.

Aufgrund dieser Ausführungsform erfolgt also beim axialen Ziehen in Richtung des Pfeiles f nach Fig. 21 am Türdrücker 19 eine Art Selbsthemmung der Riegel 11, so daß sie außer durch die Schenkelfeder 37'' auch noch durch die als Anschlag wirkenden Seitenränder 81 gegen ein Ausschwenken zur Seite gehalten werden.

Die Fig. 26 bis 28 zeigen eine ähnliche Anordnung bei einem Türschild, wobei jedoch der Spreizschieber 74 auf der gleichen Seite der Türdrückerbohrung 23 wie die Riegel-Schwenk-Achse 73 angeordnet ist, und zwar zwischen der Achse 73 und der Türdrückerbohrung 23. Zu diesem Zweck sind die beiden seitlich ausschwenkbaren Riegel 11 unterhalb der Türdrückerbohrung 23 mit Ausschnitten versehen, an denen die Schräg-Gegenflächen 76 vorgesehen sind und innerhalb von denen sich der Spreizschieber 74 mit den Schrägflächen 75 befindet.

Im Gegensatz zu dem vorangehenden Ausführungsbeispiel weist der Spreizschieber 74 der Ausführungsform nach den Fig. 25 bis 28 im Bereich eines den Drehzapfen 21 des Türdrückers umgebenden Kragens 13''' ein axial vorspringendes Betätigungsteil 93' auf, welches in einer Radialausnehmung 77 am Umfang des Kragens 13''' untergebracht ist.

Die den einer besonders guten Führung dienenden Kragen 13''' und das Lagerteil 13 des Türschilds abdeckende Deckkappe 16 weist im Bereich des Betätigungsteils 93' ebenso wie die den aus Kunststoff bestehenden Kragen 13''' abdeckende stählernde Deckplatte 13'' ein radiales Loch 78 auf, durch welches hindurch mit einem stiftartigen Werkzeug der Spreizschieber 74 über das Betätigungsteil 93' betätigt werden kann, welches bei dieser Betätigung in die entsprechend tief ausgebildete radiale Ausnehmung 77 ausweichen kann.

Der Kragen 13''' und die ihn umgebenden Teile der Deckplatte 13'' sowie der Deckkappe 16 bilden insgesamt eine sogenannte Vorderführung 79 für den Drehzapfen 21 des Türdrückers 19. Der Kragen 13''' bildet einen Teil des Lagerteils 13.

Auch beim Ausführungsbeispiel nach den Fig. 25 bis 28 ist innerhalb der Deckplatte 13'' eine Vertiefung 82 mit Anschlagrändern 81 vorgesehen. Wegen des den Kragen 13''' umgebenden Deckplattenteils 13''a (Fig. 25) ist auch auf der Rückseite des Kragens 13''' ein Zwischendeckplattenteil 13''b vorgesehen, in dessen hinterer Fläche die Vertiefung 82 angeordnet ist.

Bis auf die etwas andere Betätigung des Spreizschiebers 24 ist die Funktion des Ausführungsbeispieles nach den Fig. 25 bis 28 analog der der Ausführungsform nach den Fig. 21 bis 24.

Alle Ausführungsformen arbeiten also nach dem gleichen Grundprinzip, indem die unverlierbar am Lagerteil 13, 13a angeordneten Kraftangriffs- und -übertragungsglieder 12, 12' bzw. 18, 18', 18'', 18''' bzw. 74,93,93' entweder durch die Deckkappe selbst, durch eine kleine Öffnung in der Deckkappe oder durch die teilweise abgehobene Deckkappe betätigbar sind, wobei bevorzugt die Riegel radial nach außen so federnd nachgiebig sind, daß das Einrasten des Türdrückers 19 ohne eine Betätigung der Kraftangriffs- und -übertragunsglieder erfolgen kann.

Besonders wichtig ist es, daß der mit der Umfangsnut 22 in Eingriff stehende Rand 27 der Riegel 11 möglichst nicht tangential sondern wenigstens mit einer erheblichen radialen Komponente aus der Umfangsnut 22 austritt, was den Vorteil hat, daß ein selbständiges Lösen der Riegel beim Ziehen und Drehen am Türdrücker sicher vermieden wird.

Allen Ausführungsbeispielen ist der Grundgedanke gemeinsam, daß zum Lösen und/oder Fügen des Türdrückers der oder die Riegel in ihrer Gesamtheit verschoben bzw. bewegt werden und nicht oder nicht nur durch Verformung mit der Umfangsnut in oder außer Eingriff gebracht werden.

Diese Anordnung verbindet hohe axiale Belastbarkeit des Drückers mit leichtgängiger Betätigung der Riegel zum beabsichtigten Lösen des Drückers.

## Patentansprüche

1. Türdrückeranordnung mit einem Türdrücker (19), einem am Türblatt zu befestigenden Lagerteil (13, 13 a), welches eine Türdrückerbohrung (23) zur drehbaren Lagerung des eine Umfangsnut (22) aufweisenden Türdrückerhalses (20) aufweist, und wenigstens einem am Lagerteil (13, 13 a) abgestutzten, radial beweglichen, federnd (37, 37', 43) radial nach innen beaufschlagten Riegel (11), der beim Einstecken des Türdrückerhalses (20) in die Türdrückerbohrung (23) federnd ausweicht, um bei Ausrichtung mit der Umfangsnut (22) zur axialen Festlegung des Türdrückers (19) in die Umfangsnut (22) einzuschnappen, und zur Demontage des Türdrückers (19) über Kraftangriffs- und -übertragungsglieder (12, 12'; 18, 18', 18''; 24, 93, 93') mittels eines Werkzeuges oder von Hand radial nach außen aus der Umfangsnut (22) aushebbar ist, wobei der bzw. die Riegel und die Kraftangriffs- und -übertragungsglieder (12, 12', 18, 18', 18''; 24, 93, 93') auch in der Entriegelungsstellung einen Bestandteil des Lagerteils (13, 13 a) bilden,
dadurch **gekennzeichnet**,
daß eine ein Türdrückerdurchgangsloch (24) aufweisende, abnehmbare Deckkappe (16) das Lagerteil (13, 13 a), den Riegel (11) und das Kraftangriffs- und -übertragungsglied (12, 12'; 18, 18', 18''; 24, 93, 93') nach außen abdeckt, daß der Kraftangriffsteil (12, 12', 93, 93') des Kraftangriffs- und - übertragungsgliedes (12, 12'; 18, 18', 18''; 24, 93, 93') durch eine kleine Öffnung (14, 78) im Rand (15) der Deckkappe (16) mittels eines Stiftes oder Schraubenziehers oder durch einen inneren Anschlag (17) der drehbar auf dem Lagerteil (13) angebrachten Deckkappe (16) oder durch einen durch einseitiges Anheben der entsprechend elastisch ausgebildeten Deckkappe (16) vom Lagerteil (13, 13 a) gebildeten Spalt mittels eines Stiftes, Schraubenziehers oder von Hand in Entriegelungsrichtung beaufschlagbar ist, und daß der bzw. die Riegel (11) als flache Platten ausgebildet sind, deren Ebene senkrecht zur Türdrückerachse (26) verläuft, wobei der in die Umfangsnut (22) eingreifende Rand (27) des bzw. der Riegel (11) entsprechend dem Umfang des Türdrückers (19) am Boden der Umfangsnut (22) gekrümmt ist.

2. Türdrückeranordnung mit einem Türdrücker (19), einem am Türblatt zu befestigenden Lagerteil (13), welches eine Türdrückerbohrung (23) zur drehbaren Lagerung des eine Umfangsnut (22) aufweisenden Türdrückerhalses (20) aufweist, und wenigstens einem am Lagerteil (13) abgestützten, radial beweglichen, federnd radial nach innen beaufschlagten Riegel (11', 11''), der beim Einstecken des Türdrückerhalses (20) in die Türdrückerbohrung (23) federnd ausweicht, um bei Ausrichtung mit der Umfangsnut (22) zur axialen Festlegung des Türdrückers (19) in die Umfangsnut (22) einzuschnappen, und zur Demontage des Türdrückers (19) über Kraftangriffs- und -übertragungsglieder (12; 18''') mittels eines Werkzeuges oder von Hand radial nach außen aus der Umfangsnut (22) aushebbar ist, wobei der bzw. die Riegel und die Kraftangriffs- und -übertragungsglieder (12; 18''') auch in der Entriegelungsstellung einen Bestandteil des Lagerteils (13) bilden,
dadurch **gekennzeichnet**,
daß eine ein Türdrückerdurchgangsloch (24) aufweisende, abnehmbare Deckkappe (16) das Lagerteil (13), den Riegel (11', 11'') und das Kraftangriffs- und -übertragungsglied (12; 18''') nach außen abdeckt, daß der Kraftangriffsteil (12) des Kraftangriffs- und -übertragungsgliedes (12; 18''') durch eine kleine Öffnung im Rand (15) der Deckkappe (16) mittels eines Stiftes oder Schraubenziehers oder durch einen inneren Anschlag der drehbar auf dem Lagerteil (13) angebrachten Deckkappe (16) oder durch einen durch einseitiges Anheben der entsprechend elastisch ausgebildeten Deckkappe (16) vom Lagerteil (13) gebildeten Spalt mittels eines Stiftes, Schraubenziehers oder von Hand in Entriegelungsrichtung beaufschlagbar ist, und daß die Riegel durch die Schenkel (11'') und den Steg (11') einer im wesentlichen dreieckförmigen Schenkelfeder (50) gebildet sind, daß am Lagerteil (13) zwei von dem Steg (11') und den Schenkeln (11'') umgriffene Nocken (51) vorgesehen sind und daß die Schenkelfeder (50) an einem um die Türdrückerbohrung (23) herum angeordneten Schieber (18''') angebracht ist, welcher auf der vom Steg (11') abgewandten Seite der Türdrückerbohrung (23) das Kraftangriffsteil (12) aufweist, so daß beim Verschieben des Schiebers (18''') aus der Verriegelungs- in die Entriegelungsstellung der Schenkel (11'') federnd aus der Umfangsnut (22) herausgespreizt und der Steg (11') aus der Umfangsnut herausgeschoben wird.

3. Türdrückeranordnung mit einem Türdrücker (19), einem am Türblatt zu befestigenden Lagerteil (13), welches eine Türdrückerbohrung (23) zur drehbaren Lagerung des eine Umfangsnut (22) aufweisenden Türdrückerhalses (20) aufweist, und wenigstens einem am Lagerteil (13) abgestützten, radial beweglichen, federnd radial nach innen beaufschlagten Riegel (11'''), der beim Einstecken des Türdrückerhalses (20) in die Türdrückerbohrung (23) federnd ausweicht, um bei Ausrichtung mit der Umfangsnut (22) zur axialen Festlegung des Türdrückers (19) in die Umfangsnut (22) einzuschnappen, und zur Demontage des Türdrückers (19) über Kraftangriffs- und -übertragungsglieder (12, 12'; 18'') mittels eines Werkzeuges oder von Hand radial nach außen aus der Umfnagsnut (22) aushebbar ist, wobei der bzw. die Riegel und die Kraftangriffs- und -übertragungsglieder (12, 12'; 18'') auch in der Entriegelungsstellung einen Bestandteil des Lagerteils (13) bilden,
dadurch **gekennzeichnet**,
daß eine in ein Türdrückerdurchgangsloch (24) aufweisende, abnehmbare Deckkappe (16) das Lagerteil (13), den Riegel (11''') und das Kraftangriffs- und -übertragungsglied (12, 12'; 18'') nach außen abdeckt, daß der Kraftangriffsteil (12') des Kraftangriffs- und -übertragungsgliedes (12, 12'; 18'') durch eine kleine Öffnung im Rand (15) der Deckkappe (16) mittels eines Stiftes oder Schraubenziehers oder durch einen inneren Anschlag der drehbar auf dem Lagerteil (13) angebrachten Deckkappe (16) oder durch einen durch einseitiges Anheben der entsprechend elastisch ausgebildeten Deckkappe (16) vom Lagerteil (13) gebildeten Spalt mittels eines Stiftes, Schraubenziehers oder von Hand in Entriegelungsrichtung beaufschlagbar ist, und daß die Riegel rund um die Türdrückerbohrung (23) sekantenartig angeordnete, federnd ausbiegbare Stäbe (11''') sind, die aus der Verriegelungsstellung in der Umfangsnut (22) im wesentlichen radial in die Entriegelungsstellung verschieblich am Lagerteil (13) befestigt sind.

4. Türdrückeranordnung nach einem der vorhergehenden Ansprüche,
dadurch **gekennzeichnet,**
daS die Deckkappe (16) mittels Rastflächen auf das Lagerteil lösbar aufgeschnappt ist, wobei die Rastflächen (38) derart geneigt und lang ausgebildet sind, daß bei einseitig zur Bildung eines zur Durchführung eines Stiftes, Schraubenziehers oder Fingernagels ausreichenden Spaltes abgehobener Deckkappe (16) letztere noch nicht vom Lagerteil (13, 13 a) abspringt und bevorzugt selbständig in der teilweise abgehobenen Position verbleibt, bis sie nach dem Demontieren des Türdrückers (19) entweder wieder ganz aufgeschnappt oder ganz abgehoben wird.

5. Türdrückeranordnung nach Anspruch 4,
**dadurch gekennzeichnet,**
daß die Rastflächen (38) derart geneigt und lang ausgebildet sind, daS das Kraftangriffsteil (12) bei etwa über einen Umfangsbereich von 180° abgehobener und außer Eingriff gebrachter Deckkappe (16) von der Stelle, wo der entstandene Spalt am weitesten ist, durch den Spalt hindurch beaufschlagbar ist.

6. Türdrückeranorndung nach einem der vorhergehenden Ansprüche,
dadurch **gekennzeichnet,**
daß das Kraftangriffsteil (12) durch eine Stoßkraft mit radial nach innen oder in Umfangsrichtung gerichteter Komponente betätigbar ist.

7. Türdrückeranordnung nach einem der Ansprüch 1 bis 5,
dadurch **gekennzeichnet,**
daß das Kraftangriffsteil durch ein Drehmoment um eine zwischen der radialen und der Umfangsrichtung liegende Achse (32) betätigbar ist.

8. Türdrückeranordnung nach einem der vorhergehenden Ansprüche,
dadurch **gekennzeichnet,**
daß das Kraftangriffsteil (12) möglichst nahe der dem Türblatt zugewandten Seite des Lagerteils (13, 13 a) angeordnet ist.

9. Türdrückeranordnung nach einem der vorhergehenden Ansprüche,
dadurch **gekennzeichnet,**
daß das Kraftangriffsteil (12) durch einen seitlichen, vorzugsweise im wesentlichen radialen und geraden Kanal (33) von außen beaufschlagbar ist.

10. Türdruckeranordnung nach einem der vorhergehenden Ansprüche,
dadurch **gekennzeichnet,**
daß das Kraftangriffsteil als ein bis annähernd zum Rand (15) der Deckkappe (16) reichender Hebel (12) ausgebildet ist, welcher in Umfangsrichtung bewegbar ist.

11. Türdrückeranordnung nach Anspruch 1,
dadurch **gekennzeichnet,**
daß sich der in die Umfangsnut (22) eingreifende Rand (27) des bzw. der Riegel (11) über einen Winkel von wenigstens 45° erstreckt.

12. Türdrückeranordnung nach Anspruch 1,
dadurch **gekennzeichnet,**
daß der bzw. die Riegel (11) den axial außenliegenden Vertiefungen (28) eines vorzugsweise aus Kunststoff bestehenden Lagerteilbasiskörpers (13') radial geführt angeordnet sind, welche zur axialen Halterungen des bzw. der Riegel (11) durch eine am Lagerteilbasiskörper (13') befestigte, vorzugsweise aus Metall bestehende Deckplatte (13'') abgedeckt ist.

13. Türdrückeranordnung nach Anspruch 1
dadurch **gekennzeichnet,**
daß auf dem Umfang nur ein Riegel (11) vorgesehen ist, der über eine das Kraftangriffsteil bildende seitliche Schrägfläche (12) durch eine seitliche Kraft aus der Umfangsnut (22) aushebbar ist.

14. Türdrückeranordnung nach Anspruch 1 oder 9
dadurch **gekennzeichnet,**
daß das Kraftangriffsteil eine sich im wesentlichen radial erstreckende Schraube (12) ist, die in einer entsprechenden Gewindebohrung (34) einer sich von dem Riegel (11) vorzugsweise von der Deckkappe (16) weg erstreckenden, das Kraftübertragungsteil bildenden Ansatz (18) angeordnet ist, wobei zweckmäßig die Schraube (12) versenkt im Lagerteil (13) angeordnet ist, und durch den radialen Kanal (33) mittels eines Schraubenziehers betätigt werden kann.

15. Türdrückeranordnung nach Anspruch 14,
dadurch **gekennzeichnet,**
daß die Schraube von einer Schraubenfeder (37') umgeben ist, die den Ansatz (18) radial beaufschlagt.

16. Türdrückeranordnung nach Anspruch 1,
dadurch **gekennzeichnet,**
daß auf den Umfang mehrere Riegel (11) vorgesehen sind, die über ein das Kraftübertragungsteil bildendes Getriebe (18') von dem Kraftangriffsteil (12) gleichzeitig beaufschlagbar sind.

17. Türdrückeranordnung nach Anspruch 16,
dadurch **gekennzeichnet,**
daß zwei Riegel (11) diametral gegenüberliegend angeordnet und jeweils durch eigene Federn (37') radial nach innen vorgespannt sind.

18. Türdrückeranordnung nach Anspruch 16 oder 17,
dadurch **gekennzeichnet,**
daß jeder Riegel (11) von zwei parallelen Federn (37') beaufschlagt ist.

19. Türdrückeranordnung nach einem der Ansprüch 16 bis 18,
dadurch **gekennzeichnet,**
daß das Kraftangriffsteil unter einem Winkel von 90° zur Verschieberichtung der beiden Riegel (11) angeordnet ist.

20. Türdrückeranordnung nach einem der Ansprüche 16 bis 19,
dadurch **gekennzeichnet,**
daß zwischen zwei Ansätzen (39) der Riegel (11) ein vorzugsweise um eine Radialachse (32) drehbaren Nocken (40) vorgesehen ist, der in drehfester Verbindung mit dem als Schraubenkopf (12) ausgebildeten Kraftangriffsglied steht und durch Drehen um vorzugsweise 90° die Riegel (11) außer Eingriff mit der Umfangsnut (11) zu bringen gestattet.

21. Türdrückeranordnung nach Anspruch 20,
dadurch **gekennzeichnet,**
daß der Schraubenkopf (12) nahe der Außenfläche des Lagerteils (13) angeordnet und durch eine radiale Öffnung (41) von außen erreichbar ist.

22. Türdrückeranordnung nach Anspruch 16,
dadurch **gekennzeichnet,**
daß drei oder vorzugsweise vier über den Umfang gleichmäßig verteilte Riegel (11) vorgesehen sind, die von einem konzentrisch zur Türdrückerbohrung (23) um die Türdrückerachse (26) schwenkbar angeordneten, das Kraftübertragungstei bildende Nockenring (18'') gleichzeitig beaufschlagt sind, der eine das Kraftangriffsteil bildenden Radialhebel (12) aufweist.

23. Türdrückeranordnung nach Anspruch 22,
dadurch **gekennzeichnet,**
daß der Riegel (11) einen Axialstift (42) trägt, der mit den steuerflächen des Nockenringes (18'') in ein Eingriff steht.

24. Türdrückeranordnung nach Anspruch 22 oder 23,
dadurch **gekennzeichnet,**
daß der Nockenring (18'') durch eine Feder (43) in Verriegelungsrichtung vorgespannt ist.

25. Türdrückeranordnung nach einem der Ansprüche 22 bis 24,
dadurch **gekennzeichnet,**
daß der Nockenring (18'') in der Verriegelungs- und der Entriegelungsstellung verrastet ist.

26. Türdrückeranordnung nach einem der Ansprüche 22 bis 25,
dadurch **gekennzeichnet,**
daß der Nockenring (18'') aus Blech besteht und vorzugsweise ein Stanzteil ist.

27. Türdrückeranordnung nach einem der Ansprüche 23 bis 16,
dadurch **gekennzeichnet,**
daß der Stift (42) außerdem von die Riegel (11) radial vorspannenden Federn (37') beaufschlagt ist.

28. Türdrückeranordnung nach Anspruch 27,
dadurch **gekennzeichnet,**
daß der Nockenring (18'') auf der dem Türdrücker (19) zugewandten Seite und die Feder (37') auf der vom Türdrücker (19) abgewandten Seite der Riegel (11) angeordnet sind und die Stifte (42) beidseitig aus den Riegeln vorstehen.

29. Türdrückeranordnung nach einem der Ansprüche 23 bis 28,
dadurch **gekennzeichnet,**
daß jeder Stift (42) in zwei Steuerflächen (44) definierende Schrägschlitze (45) des Nockenringes (18'') eingreift.

30. Türdrückeranordnung nach Anspruch 29,
dadurch **gekennzeichnet,**
daß der Nockenring (18'') auf der dem Türdrücker (19) zugewandten Seite und eine radiale Führungsausnehmung (46) auf der vom Türdrücker (19) abgewandten Seite der Riegel (11) angeordnet sind und die Stifte (42) beidseitig aus den Riegeln (11) vorstehen.

31. Türdrückeranordnung nach Anspruch 3,
dadurch **gekennzeichnet,**
daß drei oder vorzugsweise vier Stäbe (11''') über den Umfang vorzugsweise gleichmäßig verteilt angeordnet sind.

32. Türdrückeranordnung nach Anspruch 3 oder 31,
dadurch **gekennzeichnet,**
daß die Stäbe (11''') einseitig um eine parallel zur Türdrückerachse (26) parallelen Schwenkachse (54) zwischen Verriegelungs- und Entriegelungsstellung verschwenkbar sind.

33. Türdrückeranordnung nach Anspruch 32,
dadurch **gekennzeichnet,**
daß das andere Ende der Stäbe (11''') in Schrägstützen (45) eines konzentrisch zur Türdrückerbohrung (23) drehbar angeordneten, das Kraftübertragungsglied darstellenden Nockenringes (18'') verschiebbar gelagert sind.

34. Türdrückeranordnung nach Anspruch 33,
dadurch **gekennzeichnet,**
daß sich vom Nockenring (18'') radial als Kraftangriffsteil ein Radialhebel (12) zum Rande des Lagerteils (13 a) erstreckt.

35. Türdrückeranordnung nach Anspruch 34,
dadruch **gekennzeichnet,**
daß der Nockenring (18'') zwischen zwei Raststellungen verschwenkbar ist.

36. Türdrückeranordnung nach einem der vorhergehenden Ansprüche,
dadurch **gekennzeichnet,**
daß die in Achsrichtung flachen bzw. dünnen Riegel (11, 11', 11'', 11''') im wesentlichen in einer senkrecht zur Türdrückerachse (26) verlaufenden ersten Ebene angeordnet und verschiebbar sind, die unmittelbar hinter der Vorderfläche bzw. der Deckplatte (13'') des Lagerteils (13) liegt, daß das in Achsrichtung flach bzw. dünn ausgebildete Kraftübertragungsteil (12) in einer zur ersten Ebene parallelen zweiten Ebene angeordnet ist, die hinter der ersten Ebene liegt und daS die zweite Ebene eng benachbart zur ersten Ebene befindlich ist und auch die Kraftübertragungsteile (18, 18', 18'', 18''') in Axialrichtung nur eine geringe Ausdehnung haben.

37. Türdrückeranordnung nach Anspruch 36,
dadurch **gekennzeichnet,**
daß das Kraftangriffsteil (12) über die zweite Ebene hinaus axial nach innen in die Nähe der Rückfläche (60) geführt ist.

38. Türdrückeranordnung nach Anspruch 36,
dadurch **gekennzeichnet,**
daß die zweite Ebene eng benachbart der Rückfläche (60) angeordnet ist und sich zwischen den beiden Ebenen des Kraftübertragungsteils (18, 18') erstreckt.

39. Türdrückeranordnung nach Anspruch 1,
dadurch **gekennzeichnet,**
daß zwei schwenkbare Riegel (11) vorgesehen sind, die klammerartig vorzugsweise von im wesentlichen diametral entgegengesetzten Seiten in die Umfangsnut (22) des Drehzapfens (21) des Türdrückerhalters (20) eingreifen und durch Wegschwenken vom Drehzapfen (21) außer Eingriff mit diesem bringbar sind.

40. Türdrückeranordnung nach Anspruch 39,
dadurch **gekennzeichnet,**
daß die beiden Riegel (11) als flache, vorzugsweise aus Stahl bestehende Platten ausgebildet sind, deren mit der Umfangsnut (22) in Eingriff stehender gekrümmter Rand (27) sich jeweils über einen Winkel von annähernd 180° erstreckt, wobei sich die Platten zweckmäßig in einer Ebene bewegen, die senkrecht zur Türdrückerachse (26) verläuft.

41. Türdrückeranordnung nach Anspruch 39 oder 40,
dadurch **gekennzeichnet,**
daß die beiden Riegel (11) um eine gemeinsame Achse (73) schwenkbar sind, die parallel zur Türdrückerachse (26) im radialen Abstand von der Türdrückerlagerbohrung (23) verläuft.

42. Türdrückeranordnung nach Anspruch 39 oder 40,
dadurch **gekennzeichnet,**
daß die Riegel (11) um je eine von zwei in Sekantenrichtung benachbarte Achsen schwenkbar sind, die beide parallel zur Türdrückerachse (26) im radialen Abstand von der Drückerlagerbohrung (23) verlaufen.

43. Türdrückeranordnung nach einem der Ansprüche 39 bis 42,
dadurch **gekennzeichnet,**
daß die einander zugekehrten Seitenränder (27) der Riegel (11) so ausgebildet sind, daß sie in der Eingriffsstellung eine etwa kreisförmige Öffnung umschließen, deren Durchmesser etwa dem Innendurchmesser der Umfangsnut (22) des Drehzapfens (21) entspricht, und bei Außer- Eingriffsstellung die Öffnung dagegen größer als der Durchmesser der Drehzapfens (21) ist.

44. Türdrückeranordnung nach einem der Ansprüche 39 bis 43,
dadurch **gekennzeichnet,**
daß eine oder mehrere Federn, vorzugsweise eine Schenkelfeder (37'') auf der gemeinsamen Achse (73) der Riegel (11) diese auf ihre Eingriffsstellung zu vorspannen.

45. Türdrückeranordnung nach einem der Ansprüche 39 bis 44,
dadurch **gekennzeichnet,**
daß zum Auseinanderdrücken der Riegel (11) ein Spreizglied (74) vorgesehen ist, das von außen durch ein Loch (78) in der Deckkappe (16) oder durch einseitiges Anheben der Deckkappe (16) betätigt werden kann.

46. Türdrückeranordnung nach Anspruch 45,
dadurch **gekennzeichnet,**
daß das Spreizglied ein Spreizschieber (74) ist, der bei radialer Verschiebung in Richtung auf den Türdrücker (19) über Schrägflächen (75), die an entsprechenden Gegenflächen (76) der beiden Riegel (11) angreifen, die Riegel (11) auseinanderspreizt.

47. Türdrückeranordnung nach Anspruch 45 oder 46,
dadurch **gekennzeichnet,**
daß das Spreizglied (74) auf der von der Achse (73) der Riegel (11) abgewandten Seite der Türdrückeröffnung (23) angeordnet ist.

48. Türdrückeranordnung nach einem der Ansprüche 45 bis 47,
dadurch **gekennzeichnet,**
daß der Spreizschieber (74) so ausgebildet und angeordnet ist, daß er direkt auf der Türoberfläche gleitet.

49. Türdrückeranordnung nach einem der Ansprüche 45 bis 47,
dadurch **gekennzeichnet,**
daß das Spreizglied auf der Vorderseite des Lagerteils (13) angeordnet ist.

50. Türdrückeranordnung nach Anspruch 49,
dadurch **gekennzeichnet**,
daß der Spreizschieber (74) in einer Radialausnehmung (77) eines nach vorn vorspringenden, den Drehzapfen (21) umgebenden Kragens (13''') des Lagerteils (13) angeordnet ist.

51. Türdrückeranordnung nach Anspruch 50,
dadurch **gekennzeichnet,**
daß ein radiales Loch (78) in dem Kragen (13''') und gegebenenfalls der Deckkappe (16) vorgesehen ist.

52. Türdrückeranordnung nach einem der vorhergehenden Ansprüche,
dadurch **gekennzeichnet,**
daß das Lagerteil (13) im wesentlichen aus einem Kunststoff-Basiskörper (13'), einer damit fest verbundenen dosenförmigen Deckplatte (13'') aus Stahl, deren Rand auf der Tür aufsitzt, und einer aufschnappbaren Kunststoff-Deckkappe (16) besteht, die die Befestigungsschrauben (90) abdeckt.

53. Türdrückeranordnung nach Anspruch 51,
dadurch **gekennzeichnet,**
daß die Riegel (11) hinter der stählernen Deckplatte (13'') in einer vorderen Vertiefung (79) des Kunststoff-Basiskörpers (13') schwenkbar und - vorn an der Deckplatte (13'') und hinten am Boden der Vertiefung (79) anliegend - axial unterschiedlich angeordnet sind.

54. Türdrückeranordnung nach Anspruch 52 oder 53,
dadurch **gekennzeichnet,**
daß die Riegel (11) in Achsrichtung zusätzlich an der stählernen Deckplatte (13'') befestigt sind, und zwar vorzugsweise dadurch, daß die Riegelschwenkachse (73) mit der Deckplatte (13'') vernietet ist und türseitig einen Kopf (80) besitzt.

55. Türdrückeranordnung nach einem der vorhergehenden Ansprüche,
dadurch **gekennzeichnet,**
daß an den Riegeln (11) und/oder den sie umgebenden Elementen Schwenkhemmittel (81) angeordnet sind, welche bei Zug am Türdrücker (19) eine Herausbewegung der Riegel (11) aus der Umfangsnut (29) des Drehzapfens (21) gegenüber dem Normalzustand bei axial unbelasteten Türdrücker (19) zumindest erschweren.

56. Türdrückeranordnung nach Anspruch 55,
dadurch **gekennzeichnet,**
daß die Riegel (11) bei Zug am Drücker (19) axial um ein vorbestimmtes geringes Stück von z. B. wenigen Zehntel mm relativ zu einem die Riegel umgebenden Element elastisch verschiebbar sind und daß die Schwenkhemmittel (81) aufgrund dieser geringfügigen Verschiebung wirksam werden.

57. Türdrückeranordnung nach Anspruch 56,
dadurch **gekennzeichnet,**
daß die Schwenkhemmittel Anschläge (81) an der Deckplatte (13'') sind, die nur bei dem elastischen Herausziehen der Riegel (11) in deren Bewegungsbahn liegen.

58. Türdrückeranordnung nach einem der Ansprüche 55 bis 57,
dadurch **gekennzeichnet,**
daß in der Hinterfläche der Deckplatte (13'') eine geringfügige, die Riegel (11) umgebende Vertiefung (82) vorgesehen ist, deren Seitenränder (81) die Anschläge bilden.

59. Türdrückeranordnung nach Anspruch 56,
dadurch **gekennzeichnet,**
daß an den sich gegenüberliegenden Flächen der Riegel (11) und/oder der Deckplatte (13'') Reibbeläge vorgesehen sind und daß diese Flächen nur bei Zug am Türdrücker (19) in festen Reibeingriff treten.

60. Türdrückeranordnung nach Anspruch 1,
dadurch **gekennzeichnet,**
daß der mit der Umfangsnut (22) in Eingriff stehende Rand (27) der Riegel (11) an seinen beiden Enden aus der Umfangsnut (22) in einer von der Tangente an die Umfangsnut (22) an dieser Stelle deutlich abweichenden Richtung aus der Umfangsnut (22) austritt, wobei der Winkel, unter dem der Rand (27) der Riegel (11) aus der Umfangsnut (22) austritt, zweckmäßigerweise um mehr als 30°, vorzugsweise 45° von der Tangentenrichtung abweicht.

61. Türdrückeranordnung nach Anspruch 60,
dadurch **gekennzeichnet,**
daß der Rand (27) der Riegel (11) unter Winkeln von ± 30° zur Radialrichtung an dieser Stelle und vorzugsweise in radialer Richtung aus der Umfangsnut austritt.

62. Türdrückeranordnung nach einem der Ansprüche 39 bis 59,
dadurch **gekennzeichnet,**
daß die von den Riegeln (11) umschlossene Öffnung etwas abweichend von der idealen Kreiform im Bereich der Trennfuge (92) etwas vergrößert ist.

## Claims

1. Door handle arrangement comprising a door handle (19), a support part (13, 13a) to be secured to the door leaf, with the support part having a door handle bore (23) for the rotatable mounting of the neck (20) of the door handle which has a peripheral groove (22), and at least one resiliently (37, 37', 43) radially inwardly urged and radially movable latch (11) which is braced against the support part (13, 13a) and which, on the insertion of the neck (20) of the door handle into the door handle bore (23), resiliently moves out of the way in order, on alignment with the peripheral groove (22), to snap into the peripheral groove (22) for the axial location of the door handle (19) and which can be lifted radially outwardly out of the peripheral groove (22) via force applying and transmitting members (12, 12'; 18, 18', 18''; 24, 93, 93') by means of a tool or by hand for the dismantling of the door handle (19), with the latch or latches and the force applying and transmitting members (12, 12'; 18, 18', 18''; 24, 93, 93') also forming a component of the support part (13, 13a) in the unlatched position,
**characterized** in that
a removable cover cap (16) having an opening (24) for the passage of the door handle covers over the support part (13, 13'), the latch (11) and the force applying and transmitting member (12, 12'; 18, 18', 18''; 24, 93, 93') towards the outside; in that the force applying part (12, 12', 93, 93' of the force applying and transmitting member (12, 12'; 18, 18', 18''; 24, 93, 93') can be urged in the unlatching direction by means of a pin or screw driver acting through a small opening (14, 78) in the edge (15) of the cover cap (16), or by an inner abutment (17) of the cover cap (16) which is rotatably mounted on the support part (13, 13a) or by means of a pin, screw driver or by hand acting through a gap formed by one sided lifting of the corresponding elastically formed cover cap (16) from the support part (13, 13a); and in that the latch or latches (11) are formed as flat plates, which extend perpendicular to the axis (26) of the door handle, with the edge (27) of the latch or latches (11) which engages into the peripheral groove (22) being curved in accordance with the circumference of the door handle (19) at the base of the peripheral groove (22).

2. Door handle arrangement comprising a door handle (19), a support part (13) to be secured to the door leaf, with the support part having a door handle bore (23) for the rotatable mounting of the neck (20) of the door handle which has a peripheral groove (22), and at least one resiliently radially inwardly urged and radially movable latch (11', 11'') which is braced against the support part (13) and which, on the insertion of the neck (20) of the door handle into the door handle bore (23), resiliently moves out of the way in order, on alignment with the peripheral groove (22), to snap into the peripheral groove (22) for the axial location of the door handle (19) and which can be lifted radially outwardly out of the peripheral groove (22) via force applying and transmitting members (12; 18''') by means of a tool or by hand for the dismantling of the door handle (19), with the latch or latches and the force applying and transmitting members (12', 18''') also forming a component of the support part (13) in the unlatched position,
**characterized** in that
a removable cover cap (16) having an opening (24) for the passage of the door handle covers over the support part (13), the latch (11', 11'') and the force applying and transmitting member (12, 18''') towards the outside; in that the force applying part (12) of the force applying and transmitting member (12, 18''') can be urged in the unlatching direction by means of a pin or screw driver acting through a small opening in the edge (15) of the cover cap (16), or by an inner abutment of the cover cap (16) which is rotatably mounted on the support part (13) or by means of a pin, screw driver or by hand acting through a gap formed by one sided lifting of the corresponding elastically formed cover cap (16) from the support part (13); in that the latches are formed by the limbs (11'') and the web (11') of an essentially triangular leg spring (50); in that two cams (51) are provided and surrounded by the web (11') and the limbs (11'') and in that the leg spring (50) is mounted on a slider (18''') arranged around the door handle bore (23), with the slider having the force applying part (12) at the side of the door handle bore (23) facing away from the web (11') so that on displacement of the slider (18''') out of the latched position into the unlatched position the limb (11'') is resiliently spread out of the peripheral groove (22) and the web (11') is lifted out of the peripheral groove.

3. Door handle arrangement comprising a door handle (19), a support part (13) to be secured to the door leaf, with the support part having a door handle bore (23) for the rotatable mounting of the neck (20) of the door handle which has a peripheral groove (22), and at least one resiliently radially inwardly urged and radially movable latch (11''') which is braced against the support part (13) and which, on the insertion of the neck (20) of the door handle into the door handle bore (23), resiliently moves out of the way in order, on alignment with the peripheral groove (22), to snap into the peripheral groove (22) for the axial location of the door handle (19) and which can be lifted radially outwardly out of the peripheral groove (22) via force applying and transmitting members (12, 12'; 18'') by means of a tool or by hand for the dismantling of the door handle (19), with the latch or latches and the force applying and transmitting members (12, 12'; 18'') also forming a component of the support part (13) in the unlatched position,
**characterized** in that
a removable cover cap (16) having an opening (24) for the passage of the door handle covers over the support part (13), the latch (11''') and the force applying and transmitting member (12, 12'; 18'') towards the outside; in that the force applying part (12') of the force applying and transmitting member (12, 12'; 18'') can be urged in the unlatching direction by means of a pin or screw driver acting through a small opening in the edge (15) of the cover cap (16), or by an inner abutment of the cover cap (16) which is rotatably mounted on the support part (13) or by means of a pin, screw driver or by hand acting through a gap formed by one sided lifting, of the corresponding elastically formed cover cap (16) from the support part (13); and in that the latches are resiliently outwardly bendable bars arranged in secant like manner around the door handle bore (23) which are secured to the support part (13) so that they can be displaced essentially radially out of the latched position in the peripheral groove (23) into the unlatched position.

4. Door handle arrangement in accordance with one of the preceding claims,
**characterized** in that
the cover cap (16) is releasably snapped onto the support part by means of latch surfaces, with the latch surfaces (38) being inclined in such a way and of such a length that, when the cover cap (16) is lift away at one side to form a gap sufficient for the insertion of a pin, screw driver of finger nail, the cap does not spring off from the support part (13, 13a) and preferably automatically remains in the partially lifted position until, after dismantling of the door handle (19) it is either snapped fully into position or fully removed.

5. Door handle arrangement in accordance with claim 4,
**characterized** in that
the latch surfaces (38) are so inclined and of such a length that, when the cover cap (16) is lifted over a peripheral region of approximately 180° and brought out of engagement, the force applying part (12) can be actuated through the gap from the position where the gap which arises is broadest.

6. Door handle arrangement in accordance with one of the preceding claims,
**characterized** in that
the force applying part (12) can be actuated by a thrust force with a component directed radially inwardly or in the peripheral direction.

7. Door handle arrangement in accordance with one of the claims 1 to 5,
**characterized** in that
the force applying part can be actuated by a torque about an axis (32) lying between the radial direction and the peripheral direction.

8. Door handle arrangement in accordance with one of the preceding claims,
**characterized** in that
the force applying part (12) is arranged as close as possible to the side of the support part (13, 13a) which faces the door leaf.

9. Door handle arrangement in accordance with one of the preceding claims,
**characterized** in that
the force applying part (12) can be actuated from the outside through a lateral channel (33) which is preferably essentially radially directed and straight.

10. Door handle arrangement in accordance with one of the preceding claims,
**characterized** in that
the force applying part is formed as a lever (12) which extends approximately up to the edge (15) of the cover gap (16) and which is movable in the peripheral direction.

11. Door handle arrangement in accordance with claim 1,
**characterized** in that
the edge (27) of the latch or latches (11) which engages into the peripheral groove (22) extends over an angle of at least 45°.

12. Door handle arrangement in accordance with claim 1,
**characterized** in that
the latch or latches (11) are arranged for radial guidance in the axially outwardly disposed recesses (28) of a support part base body (13') which preferably consists of plastic and which, for the axial holding of the latch or latches (11), is covered over by a cover plate (13''), preferably of metal, which is secured to the support part base body (13').

13. Door handle arrangement in accordance with claim 1,
**characterized** in that
only one latch (11) is provided on the periphery which can be lifted by a lateral force out of the peripheral groove (22) via a lateral inclined surface (12) forming the force applying part.

14. Door handle arrangement in accordance with claim 1 or claim 9,
**characterized** in that
the force applying part is a substantially radial extending screw (12) which is arranged in a corresponding threaded bore (34) of a projection (18) which extends away from the latch (11) and preferably away from the cover cap (16) and forms the force transmitting part, with the screw (12) being expediently arranged sunk in the support part (13) and being actuatable through the radial channel (33) by means of a screw driver.

15. Door handle arrangement in accordance with claim 14,
**characterized** in that
the screw is surrounded by a coil spring (37') which loads the projection (18) radially.

16. Door handle arrangement in accordance with claim 1,
**characterized** in that
a plurality of latches (11) are provided on the periphery which are simultaneously loadable by the force applying part (12) via a transmission (18') forming the force transmitting part.

17. Door handle arrangement in accordance with claim 8,
**characterized** in that
two latches (11) are arranged diametrically oppositely disposed and each is radially inwardly biased by its own springs (37').

18. Door handle arrangement in accordance with claim 16 or claim 17,
**characterized** in that
each latch (11) is acted on by two parallel springs (37').

19. Door handle arrangement in accordance with one of the claims 16 to 18,
**characterized** in that
the force applying part is arranged at an angle of 90° to the direction of displacement of the two latches (11).

20. Door handle arrangement in accordance with one of the claims 16 to 19,
**characterized** in that
a cam (40) which is rotatable, preferably about a radial axis (32), is provided between two projections (39) of the latches (11), stands in a rotationally fixed connection with the force applying member which is formed as a screw head (12) and permits the latches (11) to be brought out of engagement with the peripheral groove (11) by rotation through preferably 90°.

21. Door handle arrangement in accordance with claim 20,
**characterized** in that
the screw head (12) is arranged close to the outer surface of the support part (13) and can be readched from the outside through a radial opening (41).

22. Door handle arrangement in accordance with claim 16,
**characterized** in that
three or preferably four latches (11) which are distributed uniformly over the periphery are provided which are loaded simultaneously by a cam ring (18'') which is pivotally arranged around the door handle axis (26) concentric to the door handle bore (23) and forms the force transmitting part, the cam ring having a radial lever (12) forming the force applying part.

23. Door handle arrangement in accordance with claim 22,
**characterized** in that
the latch (11) carries an axial pin (42) which stands in engagement with the control surfaces of the cam ring (18'').

24. Door handle arrangement in accordance with claim 22 or 23,
**characterized** in that
the cam ring (18") is biased by a spring (43) in the latching direction.

25. Door handle arrangement in accordance with one of the claims 22 to 24,
**characterized** in that
the cam ring (18") is latched in the latched position and in the unlatched position.

26. Door handle arrangement in accordance with one of the claims 22 to 25,
**characterized** in that
the cam ring (18") consists of sheet metal and is preferably a stamped part.

27. Door handle arrangement in accordance with one of the claims 23 to 26,
**characterized** in that
the pin (42) is additionally acted on by springs (37') which radially bias the latches (11).

28. Door handle arrangement in accordance with claim 27,
**characterized** in that
the cam ring (18") is arranged on the side facing the door handle (19) and the spring (37') is arranged on the side of the latches (11) remote from the door handle (19); and in that the pins (42) project out of the latches on both sides.

29. Door handle arrangement in accordance with one of the claims 23 to 28,
**characterized** in that
each pin (42) engages in inclined slots (45) of the cam ring (18") defining two control surfaces (44).

30. Door handle arrangement in accordance with claim 29,
**characterized** in that
the cam ring (18") is arranged on the side facing the door handle (19) and a radial guide recess (46) is arranged on the side of the latch (11) remote from the door handle (19), with the pins (42) projecting at both sides out of the latches (11).

31. Door handle arrangement in accordance with claim 3,
**characterized** in that
three or preferably four bars (11''') are arranged distributed around the periphery, preferably uniformly distributed around the periphery.

32. Door handle arrangement in accordance with claim 3 or claim 31,
**characterized** in that
the bars (11''') are pivotable at one end about a parallel pivot axis (54) parallel to the door handle axis (26) between a latched position and an unlatched position.

33. Door handle arrangement in accordance with claim 32,
**characterized** in that
the other ends of the bars (11''') are displaceably journalled in oblique supports (45) of a cam ring (18") rotatably arranged concentric to the door handle bore (23) and representing the force transmitting member.

34. Door handle arrangement in accorance with claim 33,
**characterized** in that
a radial leaver (12) extends radially as a force applying part from the cam ring (18") to the edge of the support part (13a).

35. Door handle arrangement in accordance with claim 34,
**characterized** in that
the cam ring (18'') is pivotable between two latched positions.

36. Door handle arrangement in accordance with one of the preceding claims,
**characterized** in that
the latches (11, 11', 11'', 11''') which are flat or thin in the axial direction are arranged and displaceable essentially in a first plane which extends perpendicular to the door handle axis (26) and lies directly behind the front surface or the cover plate (13'') of the support part (13); in that the force transmitting part (12) which is flatly or thinly formed in the axial direction is arranged in a second plane parallel to the first plane and lying behind the first plane; and in that the second plane is located closely adjacent to the first plane, with the force transmitting parts (18, 18', 18'', 18''') also only having a small extent in the axial direction.

37. Door handle arrangement in accordance with claim 36,
**characterized** in that
the force applying part (12) is extended beyond the second plane axially inwardly into the vicinity of the rear surface (60).

38. Door handle arrangement in accordance with claim 36,
**characterized** in that
the second plane is arranged closely adjacent the rear surface (60) and extends between the two planes of the force transmitting part (18, 18').

39. Door handle arrangement in accordance with claim 1,
**characterized** in that
two pivotal latches (11) are provided which engage in clip-like manner, preferably from essentially diametrically opposite sides, into the peripheral groove (22) of the rotary spigot (21) of the door handle holder (20) and can be brought out of engagement with the rotary spigot (21) by being pivoted away from the latter.

40. Door handle arrangement in accordance with claim 39,
**characterized** in that
the two latches (11) are formed as flat plates, preferably consisting of steel, the curved edge (27) of which, which engages with the peripheral groove (22), in each case extends over an angle of approximately 180°, with the plates expediently moving in a plane which extends perpendicular to the axis of the door handle (26).

41. Door handle arrangement in accordance with claim 39 or 40,
**characterized** in that
the two latches (11) are pivotable about a common axis (73) which extends parallel to the door handle axis (26) at a radial spacing from the door handle mounting bore (23).

42. Door handle arrangement in accordance with claim 39 or 40,
**characterized** in that
the latches (11) are pivotable in each case about one of two adjacent axes in the secant direction which both extend parallel to the door handle axis (26) and at a radial spacing from the door handle mounting bore (23).

43. Door handle arrangement in accordance with one of the claims 39 to 42,
**characterized** in that
the confronting side edges (27) of the latches (11) are so formed that in the engaged position they surround an approximately circular opening the diameter of which corresponds approximately to the inner diameter of the peripheral groove (22) of the rotary spigot (21), and in that the opening is in contrast larger than the diameter of the rotary spigot (21) in the out of engagement position.

44. Door handle arrangement in accordance with one of the claims 39 to 43,
**characterized** in that
one or more springs, preferably a spiral spring (37") on the common axis (73) of the latches (11) bias the latter towards at their engaged position.

45. Door handle arrangement in accordance with one of the claims 39 to 44,
**characterized** in that
a spreading member (74) is provided to press the latches (11) apart from one another and can be actuated from the outside through a hole (78) in the cover cap (16) or through one-sided lifting of the cover cap (16).

46. Door handle arrangement in accordance with claim 45,
**characterized** in that
the spreading member is a spreading slider (74) which on radial displacement in the direction towards the door handle (19) spreads the latches (11) apart from one another via inclined surfaces (75) which act on corresponding countersurfaces (76) of the two latches (11).

47. Door handle arrangement in accordance with claim 45 or claim 46,
**characterized** in that
the spreading member (74) is arranged on the side of the door handle opening (23) remote from the axis (73) of the latches (11).

48. Door handle arrangement in accordance with one of the claims 45 to 47,
**characterized** in that
the spreading slider (74) is so formed and arranged that it slides directly on the door surface.

49. Door handle arrangement in accordance with one of the claims 45 to 47,
**characterized** in that
the spreading member is arranged on the front side of the support part (13).

50. Door handle arrangement in accordance with claim 49,
**characterized** in that
the spreading slider (74) is arranged in a radial recess (77) of a forwardly projecting collar (13''') of the support part (13) surrounding the rotary spigot (21).

51. Door handle arrangement in accordance with claim 50,
**characterized** in that
a radial hole (78) is provided in the collar (13''') and if necessary in the cover cap (16).

52. Door handle arrangement in accordance with one of the preceding claims,
**characterized** in that
the support part (13) consists essentially of a plastic base body (13'), of a can-like cover plate (13'') of steel which is fixedly connected thereto, with the edge of the cover plate sitting on the door, and of a plastic cover cap (16) which can be snapped into position and which covers over the mounting screws (90).

53. Door handle arrangement in accordance with claim 51,
**characterized** in that
the latches (11) are pivotable behind the steel cover plate (13'') in a front recess (79) of the plastic base body (13') and are axially differentially arranged contacting the cover plate (13'') at the front and the base of the recess (79) at the rear.

54. Door handle arrangement in accordance with claim 52 or 53,
**characterized** in that
the latches (11) are additionally secured in the axial direction to the steel cover plate (13''), and indeed preferably in that the latch pivot axle (73) is rivetted to the cover plate (13'') and has a head (80) at the door side.

55. Door handle arrangement in accordance with one of the preceding claims,
**characterized** in that
pivot inhibiting means (81) are arranged on the latches (11) and/or on the elements which surround them and, on pulling on the door handle (19) at least make a movement of the latches (11) out of the peripheral groove (29) of the rotary spigot (21) more difficult when compared with the normal state with an axially unloaded door handle (19).

56. Door handle arrangement in accordance with claim 55,
**characterized** in that
the latches (11) are axially displaceable on pulling on the door handle (19) through a predetermined small amount of for example a few tenths of a millimetre relative to an element which surrounds the latches; and in that the pivot inhibiting means (81) are effective as a result of this small displacement.

57. Door handle arrangement in accordance with claim 56,
**characterized** in that
the pivot inhibiting means comprise abutments (81) on the cover plate (13") which only lie in the path of movement of the latches (11) on pulling the latches (11) out resiliently.

58. Door handle arrangement in accordance with one of the claims 55 to 57,
**characterized** in that
a small recess (82) which surrounds the latches (11) is provided in the rear surface of the cover plate (13'') with the side edges (81) of the recess forming the abutments.

59. Door handle arrangement in accordance with claim 56,
**characterized** in that
friction linings are provided at oppositely disposed surfaces of the latches (11) and/or of the cover plate (13'') and in that these surfaces only enter into firm frictional engagement on pulling on the door handle (19).

60. Door handle arrangement in accordance with claim 1,
**characterized** in that
the edge (27) of the latches (11) which stands in engagement with the peripheral groove (22) emerges at its two ends out of the peripheral groove (22) in a direction which clearly deviates from the tangent to the peripheral groove (22) at this position, with the angle at which the edge (27) of the latch (11) emerges from the peripheral groove (22) expediently deviating by more than 30°, preferably more than 45° from the tangential direction.

61. Door handle arrangement in accordance with claim 60,
**characterized** in that
the edge (27) of the latches (11) emerges out of the peripheral groove at angles of ± 30° to the radial direction at this position and preferably in the radial direction.

62. Door handle arrangement in accordance with one of the claims 39 to 59,
**characterized** in that
the opening enclosed by the latches (11) is somewhat enlarged in the region of the separating joint (92) thus deviating somewhat from the ideal circular shape.

## Revendications

1. Système de poignée de porte comprenant une poignée de porte (19), une pièce de palier (13, 13a) destinée à être fixée à un battant de porte, ladite pièce de palier comprenant un perçage (23) pour poignée de porte, destiné au montage du col de poignée (20) qui présente une gorge périphérique (22), et au moins un verrou (11) supporté sur la pièce de palier (13, 13a), ledit verrou étant radialement mobile et sollicité élastiquement (37, 37', 43) radialement vers l'intérieur, et cédant élastiquement lors de l'introduction du col (20) de poignée de porte dans le perçage (23) pour poignée de porte, afin de s'encliqueter dans la gorge périphérique (22) lorsqu'il se trouve en alignement avec ladite gorge périphérique (22) pour fixer axialement la poignée de porte (19), et ledit verrou pouvant être soulevé radialement vers l'extérieur hors de la gorge périphérique (22), à l'aide d'un outil ou à la main, pour le démontage de la poignée de porte (19) par l'intermédiaire d'organes (12, 12', 18, 18', 18''; 24, 93, 93') de réception et de transmission de force, ledit ou lesdits verrous et les organes (12, 12', 18, 18', 18''; 24, 93, 93') de réception et de transmission de force formant un composant de la partie de palier (13, 13a) également dans la position de déverrouillage,
caractérisé en ce qu'un capuchon de couverture (16) amovible et muni d'un trou de passage (24) pour poignée de porte couvre vers l'extérieur la pièce de palier (13, 13a), le verrou (11) et les organes (12, 12'; 18, 18', 18''; 24, 93, 93') de réception et de transmission de force, en ce que la partie de réception de force (12, 12'; 93, 93') des organes (12, 12'; 18, 18', 18''; 24, 93, 93') de réception et de transmission de force peut être engagée dans la direction de déverrouillage à travers une petite ouverture (14, 78) dans la bordure (15) du capuchon de couverture (16) au moyen d'une tige ou d'un tournevis, ou peut être engagée dans la direction de déverrouillage au moyen d'une butée intérieure (17) du capuchon de couverture (16) qui est monté tournant sur la pièce de palier (13), ou à travers une fente formée par soulèvement unilatéral du capuchon de couverture (16), réalisé de façon correspondante de manière élastique, par rapport à la pièce de palier (13, 13a) au moyen d'une tige, d'un tournevis ou à la main, et en ce que le verrou, ou les verrous (11) sont réalisés sous la forme de plaques planes, dont le plan s'étend perpendiculairement à l'axe (26) de poignée de porte, et la bordure (27) du verrou, ou des verrous (11) qui s'engagent dans la gorge périphérique (22), est incurvée suivant la périphérie de la poignée de porte (19) au fond de la gorge périphérique (22).

2. Système de poignée de porte comprenant une poignée de porte (19), une pièce de palier (13) destinée à être fixée au battant de porte, à ladite pièce de palier comportant un perçage (23) pour poignée de porte destiné au montage tournant du col (20) de poignée de porte qui présente une gorge périphérique (22), et au moins un verrou (11', 11'') supporté sur la pièce de palier (13), radialement mobile et sollicité élastiquement radialement vers l'intérieur, ledit verrou cédant élastiquement lors de l'introduction du col de poignée de porte (20) dans le perçage (23) pour poignée de porte, afin de s'encliqueter dans la gorge périphérique (22) lors de l'alignement avec ladite gorge périphérique (22) pour la fixation axiale de la poignée de porte (19), et ledit verrou pouvant être soulevé radialement vers l'extérieur hors de la gorge périphérique (22) au moyen d'un outil ou à la main par l'intermédiaire d'organes (12; 18''') de réception et de transmission de force en vue du démontage de la poignée de porte (19), le verrou ou les verrous et les organes (12; 18''') de réception et de transmission de force formant un composant de la partie de palier (13) également dans la position de déverrouillage,
caractérisé en ce qu'un capuchon de couverture (16) amovible, qui présente un trou (24) de passage de poignée de porte, couvre la pièce de palier (13), le verrou (11', 11'') et l'organe (12; 18'') de réception et de transmission de force vers l'extérieur, en ce que la partie de réception de force (12) des organes (12; 18''') de réception et de transmission de force peut être engagée dans la direction de déverrouillage à travers une petite ouverture dans la bordure (15) du capuchon de couverture (16) au moyen d'une tige ou d'un tournevis, ou peut être engagée par une butée intérieure du capuchon de couverture (16) monté tournant sur la pièce de palier (13), ou à travers une fente formée par soulèvement unilatéral du capuchon de couverture (16), réalisé de façon correspondante de manière élastique, par rapport à la pièce de palier (13) à l'aide d'une tige, d'un tournevis ou à la main, et en ce que les verrous sont formés par le bras (11'') et l'âme (11') d'un ressort à bras (50) de forme sensiblement triangulaire, en ce qu'il est prévu sur la pièce de palier (13) deux cames (51) entourées par l'âme (11') et le bras (11''), et en ce que le ressort à bras (50) est monté sur un coulisseau (18''') agencé autour du perçage (23) pour poignée de porte, ledit coulisseau comportant du côté du perçage (23) pour poignée de porte qui est opposé à l'âme (11') la partie de réception de force (12), de sorte que lors du déplacement du coulisseau (18''') depuis la position de verrouillage vers la position de déverrouillage, le bras (11'') est chassé élastiquement hors de la gorge périphérique (22) et l'âme (11') est déplacée hors de la gorge périphérique.

3. Système de poignée de porte comprenant une poignée de porte (19), une pièce de palier (13) destinée à être fixée sur le battant de porte, ladite pièce de palier comportant un perçage (23) pour poignée de porte pour le montage tournant du col (20) de poignée de porte qui présente une gorge périphérique (22), et au moins un verrou (11''') supporté sur la pièce de palier (13), mobile radialement et sollicité élastiquement radialement vers l'intérieur, ledit verrou cédant élastiquement lors de l'introduction du col (20) de poignée de porte dans le perçage (23) pour poignée de porte, afin de s'encliqueter dans la gorge périphérique (22) lors de l'alignement avec la gorge périphérique (22) pour la fixation axiale de la poignée de porte (19), et ledit verrou pouvant être soulevé radialement vers l'extérieur hors de la gorge périphérique (22) au moyen d'un outil ou à la main par l'intermédiaire d'organes (12, 12', 18'') de réception et de transmission de force, pour le démontage de la poignée de porte (19), et le verrou ou les verrous et les organes (12, 12'; 18'') de réception et de transmission de force formant un composant de la pièce de palier (13) également dans la position de déverrouillage, caractérisé en ce qu'un capuchon de couverture (16) amovible et présentant un trou (24) de passage pour poignée de porte couvre vers l'extérieur la pièce de palier (13), le verrou (11''') et les organes (12, 12'; 18'') de réception et de transmission de force, en ce que la partie (12') de réception de force des organes (12, 12'; 18'') de réception et de transmission de force peut être engagée dans la direction de déverrouillage à travers une petite ouverture dans la bordure (15) du capuchon de couverture (16) au moyen d'une tige ou d'un tournevis, ou peut être engagée par une butée intérieure du capuchon de couverture (16), qui est montée tournant sur la pièce de palier (13), ou à travers une fente formée par soulèvement unilatéral du capuchon de couverture (16), réalisé de façon correspondante de manière élastique, par rapport à la pièce de palier (13) au moyen d'une tige, d'un tournevis ou à la main, et en ce que les verrous sont des barrettes (11''') qui peuvent être courbées élastiquement vers l'extérieur et sont agencées tout autour du perçage (23) pour poignée de porte suivant des sécantes, lesdites barrettes étant fixées sur la pièce de palier (13) de façon à se déplacer depuis la position de verrouillage dans la gorge périphérique (22) sensiblement radialement vers la position de déverrouillage.

4. Système de poignée de porte selon l'une des revendications précédentes, caractérisé en ce que le capuchon de couverture (16) est encliqueté de manière amovible sur la partie de palier au moyen de surfaces d'encliquetage, lesdites surfaces d'encliquetage (38) étant réalisées suffisamment inclinées et allongées de telle sorte que lorsque le capuchon de couverture (16) est soulevé d'un seul côté pour former une fente suffisante pour le passage d'une tige, d'un tournevis ou d'un ongle de doigt, ledit capuchon de couverture ne se dégage pas encore de la pièce de palier (13, 13a) et demeure de préférence de lui-même dans la position partiellement soulevée, jusqu'à ce que, après démontage de la poignée de porte (19), il soit à nouveau totalement encliqueté ou totalement soulevé.

5. Système de poignée de porte selon la revendication 4, caractérisé en ce que les surfaces d'encliquetage (38) ont une inclinaison et une longueur telles que, lorsque le capuchon de couverture (16) est soulevé sur environ 180° et amené en dégagement, la partie (12) de réception de force peut être engagé à travers la fente depuis l'endroit où la fente créée est la plus large.

6. Système de poignée de porte selon l'une quelconque des revendications précédentes, caractérisé en ce que la partie (12) de réception de force peut être actionnée par une force de choc qui présente des composantes dirigées vers l'intérieur ou en direction circonférentielle.

7. Système de poignée de porte selon l'une quelconque des revendications 1 à 5, caractérisé en ce que la partie (12) de réception de force peut être actionnée au moyen d'un couple de rotation autour d'un axe (32) situé entre la direction radiale et la direction circonférentielle.

8. Système de poignée de porte selon l'une quelconque des revendications précédentes, caractérisé en ce que la partie (12) de réception de force est agencée aussi près que possible du côté de la pièce de palier (13, 13a) dirigé vers le panneau de porte.

9. Système de poignée de porte selon l'une quelconque des revendications précédentes, caractérisé en ce que la partie (12) de réception de force peut être engagée depuis l'extérieur à l'aide d'un conduit latéral (33), de préférence sensiblement radial et rectiligne.

10. Système de poignée de porte selon l'une quelconque des revendications précédentes, caractérisé en ce que la partie de réception de force est réalisée sous la forme d'un levier (12) qui s'étend presque jusqu'à la bordure (15) du capuchon de couverture (16) et qui peut être déplacé en direction circonférentielle.

11. Système de poignée de porte selon la revendication 1, caractérisé en ce que la bordure (27) du verrou ou des verrous (11) qui s'engagent dans la gorge périphérique (22) s'étend sur un angle d'au moins 45°.

12. Système de poignée de porte selon la revendication 1, caractérisé en ce que le verrou ou les verrous (11) sont disposés avec guidage radial par rapport aux dépressions axiales extérieures (28) d'un corps de base (13') de partie de palier réalisé de préférence en matière plastique, ledit corps de base étant recouvert, pour le maintien axial du verrou ou des verrous (11), par une plaque de couverture fixée sur le corps de base (13') de la partie de palier, cette plaque de couverture (13'') étant réalisée de préférence en métal.

13. Système de poignée de porte selon la revendication 1, caractérisé en ce qu'il n'est prévu qu'un seul verrou (11) sur la périphérie, qui peut être soulevé hors de la gorge périphérique (22) au moyen d'une force latérale sur une surface inclinée latérale (12) qui forme la partie de réception de force.

14. Système de poignée de porte selon l'une ou l'autre des revendications 1 et 9, caractérisé en ce que la partie de réception de force est une vis (12) qui s'étend sensiblement radialement et qui est agencée dans un perçage taraudé correspondant d'un talon (18), lequel forme la partie de transmission de force et s'étend depuis le verrou (11) de préférence en éloignement du capuchon de couverture (16), et la vis (12) étant avantageusement agencée en renfoncement dans la pièce de palier (13) et pouvant être actionnée au moyen d'un tournevis à travers le conduit radial (33).

15. Système de poignée de porte selon la revendication 14, caractérisé en ce que la vis est entourée par un ressort spiralé (37') qui sollicite radialement le talon (18).

16. Système de poignée de porte selon la revendication 1, caractérisé en ce qu'il est prévu plusieurs verrous (11) sur la périphérie, qui peuvent être sollicités simultanément par la partie de réception de force (12) par l'intermédiaire d'un mécanisme (18') qui forme la partie de transmission de force.

17. Système de poignée de porte selon la revendication 16, caractérisé en ce qu'il est prévu deux verrous (11) diamétralement opposés et respectivement sollicités radialement vers l'intérieur par des ressorts individuels (37').

18. Système de poignée de porte selon l'une ou l'autre des revendications 16 et 17, caractérisé en ce que chaque verrou (11) est sollicité par deux ressorts parallèles (37').

19. Système de poignée de porte selon l'une quelconque des revendications 16 à 18, caractérisé en ce que la partie de réception de force est agencée sous un angle de 90° par rapport à la direction de déplacement des deux verrous (11).

20. Système de poignée de porte selon l'une quelconque des revendications 16 à 19, caractérisé en ce qu'il est prévu une came (40) capable de tourner de préférence autour d'un axe radial (32) entre deux talons (39) du verrou (11), ladite came étant reliée fixement en rotation à l'organe de réception de force, qui est réalisé sous la forme d'une tête de vis (12), et permet d'amener par rotation sur un angle de préférence de 90° le verrou (11) en dégagement de la gorge périphérique (22).

21. Système de poignée de porte selon la revendication 20, caractérisé en ce que la tête de vis (12) est agencée au voisinage de la surface extérieure de la pièce de palier (13) et peut être atteinte depuis l'extérieur à travers une ouverture radiale (41).

22. Système de poignée de porte selon la revendication 16, caractérisé en ce qu'il est prévu trois, ou de préférence quatre, verrous (11) régulièrement répartis sur la périphérie, qui sont simultanément sollicités par une bague de came (18'') qui forme la partie de transmission de force et est agencées concentriquement au perçage (23) pour poignée de porte et basculante autour de l'axe (26) de la poignée de porte, ladite bague de came (18'') comportant un levier radial (12) qui constitue la partie de réception de force.

23. Système de poignée de porte selon la revendication 22, caractérisé en ce que le verrou (11) porte une tige axiale (42) qui est en engagement avec les surfaces de commande de la bague de came (18").

24. Système de poignée de porte selon l'une ou l'autre des revendications 22 et 23, caractérisé en ce que la bague de came (18") est sollicitée par un ressort (43) en direction de verrouillage.

25. Système de poignée de porte selon l'une quelconque des revendications 22 à 24, caractérisé en ce que la bague de came (18") est encliquetée dans la position de verrouillage et dans la position de déverrouillage.

26. Système de poignée de porte selon l'une quelconque des revendications 22 à 25, caractérisé en ce que la bague de came (18") est réalisée en tôle et est de préférence une pièce matricée.

27. Système de poignée de porte selon l'une quelconque des revendications 23 à 26, caractérisé en ce que la tige (42) est en outre sollicitée par des ressorts (37') qui repoussent radialement les verrous (11).

28. Système de poignée de porte selon la revendication 27, caractérisé en ce que la bague de came (18") est agencée sur le côté des verrous (11) dirigé vers la poignée de porte (19) et les ressorts sur le côté opposé, et en ce que les tiges (42) dépassent des deux côtés des verrous (11).

29. Système de poignée de porte selon l'une quelconque des revendications 23 à 28, caractérisé en ce que chaque tige (42) s'engage dans deux fentes inclinées (45) de la bague de came (18") qui définissent des surfaces de commande (44).

30. Système de poignée de porte selon la revendication 29, caractérisé en ce que La bague de came (18") est agencée sur le côté des verrous (11) dirigé vers la poignée de porte (19) et un évidement de guidage radial (46) est agencé sur le côté opposé des verrous (11), et en ce que les tiges dépassent des deux côtés des verrous (11).

31. Système de poignée de porte selon la revendication 3, caractérisé en ce que trois, ou de préférence quatre, barrettes (11''') sont agencées à la périphérie, de préférence régulièrement réparties.

32. Système de poignée de porte selon l'une ou l'autre des revendications 3 et 31, caractérisé en ce que les barrettes (11''') sont capables de pivoter à une extrémité autour d'un axe de pivot parallèle (54) parallèle à l'axe (26) de la poignée de porte entre une position verrouillée et une position déverrouillée.

33. Système de poignée de porte selon la revendication 32, caractérisé en ce que les autres extrémités des barres (11''') sont montées en rotation et en déplacement dans des supports (45) obliques d'un anneau de came (18") agencé en rotation concentriquement au perçage (23) pour poignée de porte et représentant l'organe de transmission de force.

34. Système de poignée de porte selon la revendication 33, caractérisé en ce qu'un levier radial (12) s'étend radialement on tant que partie d'application de force depuis l'anneau de came (18") jusqu'au bord de la partie de support (13a).

35. Système de poignée de porte selon la revendication 34, caractérisé en ce que l'anneau de came (18") peut pivoter entre deux positions verrouillées.

36. Système de poignée de porte selon l'une des revendications précédentes, caractérisé en-ce que les verrous (11, 11', 11'', 11'''), qui sont aplatis ou minces en direction axiale, sont agencés et peuvent se déplacer sensiblement dans un premier plan qui s'étend perpendiculairement à l'axe (26) de poignée de porte et est situé immédiatement derrière la surface frontale ou la plaque de couverture (13'') de la partie de palier (13), en ce que la partie de transmission de force (12), qui est aplatie ou mince en direction axiale, est agencée dans un second plan parallèle au premier plan, ledit second plan étant situé derrière le premier plan, et en ce que le second plan est situé au proche voisinage du premier plan, et les parties de transmission de force (18, 18', 18'', 18''') présentent seulement une faible extension en direction axiale.

37. Système de poignée de porte selon la revendication 36, caractérisé en ce que la partie de réception de force (12) est guidée axialement vers l'intérieur au voisinage de la surface postérieure (60), au-delà du second plan.

38. Système de poignée de porte selon la revendication 36, caractérisé en ce que le second plan est agencé au proche voisinage de la surface postérieure (60) et s'étend entre les deux plans de la partie de transmission de force (18, 18').

39. Système de poignée de porte selon la revendication 1, caractérisé en ce qu'il est prévu deux verrous (11) basculants, qui s'engagent à la manière d'une pince dans la gorge périphérique (22) de la tige de rotation (21) du support (20) de poignée de porte, de préférence depuis des côtés sensiblement diamétralement opposés, et qui peuvent être amenés en dégagement hors de ladite gorge périphérique par pivotement de la tige de rotation (21) vers l'extérieur.

40. Système de poignée de porte selon la revendication 39, caractérisé en ce que les deux verrous (11) sont réalisés sous la forme de plaques planes de préférence en acier, dans la bordure incurvée (27) qui est en engagement dans la gorge périphérique (22) s'étend respectivement sur un angle d'approximativement 180°, les plaques se déplaçant de façon convenable dans un plan qui s'étend perpendiculairement à l'axe (26) de la poignée de porte.

41. Système de poignée de porte selon l'une des revendications 39 ou 40, caractérisé en ce que les deux verrous (11) sont capables de pivoter autour d'un axe commun (73) qui s'étend parallèlement à l'axe (26) de la poignée de porte à une distance radiale du perçage (23) de réception de la poignée de porte.

42. Système de poignée de porte selon l'une des revendications 39 ou 40, caractérisé en ce que les verrous (11) sont capables de pivoter chacun autour d'un de deux axes voisins dans la direction de la sécante, lesdits axes s'étendant tous deux parallèlement à l'axe (26) de la poignée de porte et à distance radiale du perçage (23) de réception de la poignée de porte.

43. Système de poignée de porte selon l'une des revendications 39 à 42, caractérisé en ce que les bordures latérales (27) des verrous (11) qui sont dirigées l'une vers l'autre sont réalisées de telle sorte qu'elles enferment une ouverture de forme généralement circulaire dans la position d'engagement, le diamètre de ladite ouverture correspondant sensiblement au diamètre intérieur de la gorge périphérique (22) de la tige de rotation (21), et en position de dégagement l'ouverture est au contraire plus grande que le diamètre de la tige de rotation (21).

44. Système de poignée de porte selon l'une quelconque des revendications 39 à 43, caractérisé en ce qu'il est prévu un ou plusieurs ressorts, de préférence un ressort spiralé sur l'axe commun (73) des verrous (11) afin de repousser ces derniers dans leur position d'engagement.

45. Système de poignée de porte selon l'une des revendications 39 à 44, caractérisé en ce qu'il est prévu un organe d'écartement (74) afin de repousser les verrous (11) en éloignement les uns des autres, ledit organe d'écartement pouvant être actionné depuis l'extérieur à travers un trou (78) dans le capuchon de couverture (16) ou par soulèvement unilatéral du capuchon de couverture (16).

46. Système de poignée de porte selon la revendication 45, caractérisé en ce que l'organe d'écartement est un coulisseau d'écartement (74) qui écarte les verrous (11) l'un par rapport à l'autre lorsqu'il est déplacé radialement en direction de la poignée de porte (19) le long de surfaces inclinées (75) qui engagent des contre-surfaces correspondantes (76) des deux verrous (11).

47. Système de poignée de porte selon l'une ou l'autre des revendications 45 et 46, caractérisé en ce que l'organe d'écartement (74) est agencé dur le côté de l'ouverture (23) de poignée de porte qui est éloigné des axes (73) des verrous (11).

48. Système de poignée de porte selon l'une quelconque des revendications 45 à 47, caractérisé en ce que le coulisseau d'écartement (74) est réalisé et agencé de telle sorte qu'il coulisse directement sur la surface de la porte.

49. Système de poignée de porte selon l'une quelconque des revendications 45 à 47, caractérisé en ce que l'organe d'écartement est agencé sur le côté frontal de la pièce de palier (13).

50. Système de poignée de porte selon la revendication 49, caractérisé en ce que le coulisseau d'écartement (74) est agencé dans un évidement radial (77) d'une collerette (13''') de la pièce de palier (13), la collerette étant en saillie vers l'avant et entourant la tige de rotation (21).

51. Système de poignée selon la revendication 50, caractérisé en ce que il est prévu un trou radial (78) dans la collerette (13''') et éventuellement dans le capuchon de couverture (16).

52. Système de poignée de porte selon l'une des revendications précédentes, caractérisé en ce que la partie de palier (13) comprend essentiellement un corps de base (13') en matière plastique, une plaque de couverture (13'') en acier, en forme de coupelle et reliée solidairement au corps de base, la bordure de la plaque de couverture étant appliquée sur la porte, et un capuchon de couverture (16) encliquetable en matière plastique, qui couvre les vis (90) de fixation.

53. Système de poignée de porte selon la revendication 51, caractérisé en ce que les verrous (11) sont agencés derrière la plaque de couverture (13'') en acier dans une dépression (79) frontale du corps de base (13') en matière plastique, de manière à pouvoir pivoter et de façon différente en direction axiale, devant en engagement contre la plaque de couverture (13'') et derrière en engagement contre le fond de la dépression (79).

54. Système de poignée de porte selon l'une des revendications 52 ou 53, caractérisé en ce que les verrous (11) sont fixés en direction axiale additionnellement sur la plaque de couverture (13'') en acier, et ceci de préférence par le fait que l'axe de rotation (73) du verrou est riveté sur la plaque de couverture (13'') et possède une tête (80) du côté de la porte.

55. Système de poignée de porte selon l'une des revendications précédentes, caractérisé en ce que des moyens (81) de restriction de rotation sont agencés sur les verrous (11) et/ou sur les éléments qui entourent ceux-ci, lesdits moyens rendant au moins difficile un déplacement des verrous (11) hors de la gorge périphérique (22) de la tige de rotation (21) en cas de traction sur la poignée de porte (19), par rapport à la condition normale lorsque la poignée de porte (19) n'est pas sollicitée axialement.

56. Système de poignée de porte selon la revendication 55, caractérisé en ce que, en cas de traction sur la poignée de porte (19), les verrous (11) sont capables de se déplacer élastiquement en direction axiale sur une faible distance prédéterminée, par exemple quelques dixièmes de mm, par rapport à un élément qui entoure les verrous, et en ce que les moyens (81) de restriction de pivotement deviennent effectifs en raison de ce léger déplacement.

57. Système de poignée de porte selon la revendication 56, caractérisé en ce que les moyens de restriction de pivotement sont des butées (81) sur la plaque de couverture (13") qui ne se trouvent dans le trajet de déplacement des verrous (11) que lorsque ces derniers sont extraits élastiquement.

58. Système de poignée de porte selon l'une quelconque des revendications 55 à 57, caractérisé en ce qu'il est prévu à la surface postérieure de la plaque de couverture (13'') une légère dépression (82) qui entoure les verrous (11) et dont les bordures latérales (81) forment les butées.

59. Système de poignée de porte selon la revendication 56, caractérisé en ce qu'il est prévu des garnitures de friction sur les surfaces en vis-à-vis des verrous (11) et/ou de la plaque de couverture (13''), et en ce que ces surfaces n'entrent en engagement de friction ferme qu'en cas de traction sur la poignée de porte (19).

60. Système de poignée de porte selon la revendication 1, caractérisé en ce que la bordure (27) des verrous (11) en engagement dans la gorge périphérique (22) sort à ses deux extrémités hors de la gorge périphérique (22) dans une direction qui s'écarte nettement de la tangente à la gorge périphérique (22) à cet endroit, l'angle sous lequel la bordure (27) du verrou (11) sort de la gorge périphérique (22) s'écartant de manière appropriée de plus de 30°, de préférence 45° de la direction de la tangente.

61. Système de poignée de porte selon la revendication 60, caractérisé en ce que la bordure (27) des verrous (11) sort à cet endroit de la gorge périphérique sous des angles de ± 30° par rapport à la direction radiale et de préférence en direction radiale.

62. Système de poignée de porte selon l'une quelconque des revendications 39 à 59, caractérisé en ce que l'ouverture circonscrite par les verrous (11) est légèrement élargie dans la région de la fente de séparation (92), et s'éloigne quelque peu de la forme circulaire idéale.
